# EUROPÄISCHE PATENTSCHRIFT

(11) **EP 2 498 919 B1**
(45) Veröffentlichungstag und Bekanntmachung des Hinweises auf die Patenterteilung: **06.07.2016**
(21) Anmeldenummer: 10779713.6
(22) Anmeldetag: 11.11.2010
(51) Int. Cl.: B05B 3/10, B05B 5/04, B05B 5/08, B05B 15/00, B05B 5/047, B05B 13/04, B05B 15/12, B05D 1/02

(54) **APPLIKATIONSVORRICHTUNG ZUM APPLIZIEREN UND BESTRAHLEN EINES DURCH STRAHLUNG HÄRTBAREN BESCHICHTUNGSMITTELS**
APPLICATION DEVICE FOR APPLYING AND IRRADIATING A COATING AGENT THAT CAN BE CURED BY RADIATION
DISPOSITIF D'APPLICATION POUR L'APPLICATION ET L'IRRADIATION D'UN AGENT DE REVÊTEMENT DURCISSABLE PAR RAYONNEMENT

(30) Priorität: 11.11.2009 DE 102009052656
(43) Veröffentlichungstag der Anmeldung: 19.09.2012
(73) Patentinhaber: Dürr Systems GmbH, 74321 Bietigheim-Bissingen (DE)
(72) Erfinder: WIELAND, Dietmar, 71336 Waiblingen-Hohenacker (DE); ORTLIEB, Konrad, 70186 Stuttgart (DE); TOBISCH, Wolfgang, 70193 Stuttgart (DE); FRITZ, Hans-Georg, 73760 Ostfildern (DE); HERRE, Frank, 71739 Oberriexingen (DE)
(74) Vertreter: Kotitschke, Bernd
(86) Internationale Anmeldenummer: PCT/EP2010/006881
(87) Internationale Veröffentlichungsnummer: WO 2011/057786

(56) Entgegenhaltungen:
- EP-A2- 1 002 587
- DE-A1-102007 012 897
- DE-T2-602004 001 336

## Beschreibung

Die Erfindung betrifft eine Vorrichtung und ein Verfahren zum Applizieren eines durch Strahlung härtbaren Beschichtungsmittels auf eine zu beschichtende Oberfläche. Ferner betrifft die Erfindung zugehörige Beschichtungsmittelapplizierkomponenten.

In jüngster Zeit gewinnen zunehmend Lacke an Bedeutung, die mittels UV-Strahlern in Belichtungsräumen ausgehärtet werden können. Aus der DE 10 2007 012 897 A1 ist beispielsweise ein Belichtungsraum bekannt, der lackierte Bauteile mit mehreren UV-Strahlern bestrahlen kann. Der Belichtungsraum umfasst einen Boden, eine Decke, zwei Seitenwände, eine Vorderwand und eine Rückwand, die allesamt mit mehreren UV-Strahlern versehen sind. Mittels einer Fördereinrichtung werden zu belichtendende Objekte in den Belichtungsraum transportiert, um dann vom Boden, der Decke, den zwei Seitenwänden, der Vorderwand und der Rückwand aus belichtet zu werden.

Nachteilig an dem Belichtungsraum ist insbesondere, dass bestimmte zu bestrahlende Bereiche nicht optimal mittels den Strahlern bestrahlt werden können. Problematisch ist dies vor allem bei geometrisch komplexen Objekten, wie beispielsweise Kraftfahrzeugkarosseriebauteilen, die Hinterschneidungen, Vertiefungen, gekrümmte Abschnitte, Hohlräume, etc. aufweisen, die mittels dem vorstehend beschriebenen Belichtungsraum oftmals nicht ausreichend genau bestrahlt werden können. So kann es sein, dass bestimmte Bereiche zu stark, andere wiederum zu wenig bestrahlt werden, was zu einer verminderten Oberflächenqualität führen kann. Nachteilig ist ferner, dass voneinander separate Applikations- und Bestrahlungskomponenten sowie voneinander separate Lackapplizier- und Belichtungsräume erforderlich sind. Ferner sind zwei separate Arbeitsschritte erforderlich, nämlich das Applizieren von Lack und ein anschließendes Aushärten mittels UV-Strahlern. Dies geht mit einem relativ hohen Zeit-, Energie- und Kostenaufwand einher.

EP 1 002 587 A2 offenbart die Herstellung von gehärteten Lackschichten unter Verwendung beispielsweise eines Lackierroboters für die Autoindustrie mit einem elektrostatischen Rotationszerstäuber, wobei der Lack innerhalb des Zerstäubers kurz vor dessen Düse zur Aushärtung mit UV-Licht bestrahlt wird.

EP 1074307 A2 offenbart ein Verfahren zum Aufbringen eines mit UV-Licht aushärtbaren flüssigen oder pastösen Kunststoffstrangs auf eine Unterlage, beispielsweise zum Versiegeln von Bördelnahten an Blechteilen in der Autoindustrie. Zum Aushärten des Kunststoffmaterials kann hierbei in dessen Strömungsweg innerhalb eines Düsenkopfes ein Lichtwellenleiter mit seiner Lichtaustrittsstelle münden, so dass das Material bereits vor dem Austritt aus der Auftragsdüse aktiviert wird.

Ferner offenbart DE 60 2004 001 336 T2 eine Spritzpistole zum Auftragen einer durch aktinische Strahlung härtbaren Beschichtung mit einer Sprühdüse und außerhalb der Spritzpistole positionierten Ausgängen für aktinische Strahlung, beispielsweise in Form eines UV-LED-Arrays, mit der das Beschichtungsmaterial nach dem Austreten aus der Sprühdüse bestrahlt wird.

Die Dokumente JP 06065523 A und DE 94 19 641 U1 beschreiben weiteren technologischen Hintergrund betreffend die Erfindung.

Aufgabe der Erfindung ist es, eine verbesserte Applikationsvorrichtung und ein verbessertes Verfahren zum Applizieren eines durch Strahlung härtbaren Beschichtungsmittels auf eine zu beschichtende Oberfläche zu schaffen. Insbesondere soll es möglich sein, auch bei komplexen Objekten eine ausreichend genaue Bestrahlung ohne über- und/oder unterbestrahlte Bereiche zu gewährleisten. Darüber hinaus soll die Bestrahlung des Beschichtungsmittels effektiv, homogen und/oder gleichmäßig erfolgen können. Ferner soll der Zeit- und Kostenaufwand für das Applizieren und das Härten des Beschichtungsmittels verringert werden.

Diese und andere Aufgaben werden mit den Merkmalen der unabhängigen Ansprüche gelöst.

Die Erfindung umfasst die allgemeine technische Lehre, ein mittels Strahlung härtbares Beschichtungsmittel vor Auftreffen auf eine zu beschichtende Oberfläche mit Strahlung zu beaufschlagen, um eine effektive, homogene und/oder gleichmäßige Aushärtung des Beschichtungsmittels zu erzielen.

Die erfindungsgemäße Applikationsvorrichtung zum Applizieren eines durch Strahlung härtbaren Beschichtungsmittels auf eine zu beschichtende Oberfläche zeichnet sich insbesondere durch eine Applikationseinheit zur Abgabe des Beschichtungsmittels und zumindest einen Strahlungsabgabeabschnitt zur Abgabe von Strahlung aus, wobei der zumindest eine Strahlungsabgabeabschnitt so konfiguriert und angeordnet ist, dass das Beschichtungsmittel vor Auftreffen auf die zu beschichtende Oberfläche mit der Strahlung in Kontakt kommt. Es kann ein einziger oder eine Vielzahl von Strahlungsabgabeabschnitten vorgesehen sein.

Als Beschichtungsmittel werden vorzugsweise Lacke verwendet. Die verwendete Strahlung kann aktinische Strahlung (photokatalytisch wirksame Strahlung), Korpuskularstrahlung (z.B. Elektronenstrahl-Härtung), Wellenstrahlung, radioaktive Strahlung, ultraviolette Strahlung und andere geeignete Strahlungen umfassen. Als Strahlungsquellen zur Erzeugung von Strahlung können beispielsweise Gasentladungslampen, Photodioden, ultraviolettes Licht emittierende Dioden und andere kommerziell erhältliche Strahlungsquellen verwendet werden, z.B. Quecksilberdampf-Hoch/Mittel-Druckstrahler, Metallhalogenidstrahler, Quersilberdampf-Höchst/Nieder-Drucklampen, mikrowellenangeregte elektrodenlose Lampen, Kapillarstrahler, etc.

Besonders vorteilhaft daran ist, dass eine bessere und/oder vordefinierbare Bestrahlung und Vernetzung des Beschichtungsmittels erzielt werden kann, insbesondere bei geometrisch komplexen Objekten, was zu einer besseren Oberflächenqualität führt. Ein weiterer Vorteil ist, dass das Applizieren und Bestrahlen von Beschichtungsmittel im Wesentlichen gleichzeitig erfolgen kann, ohne das Erfordernis der räumlichen Trennung von Applizier- und Bestrahlungsräumen bzw. von Applizier- und Bestrahlungskomponenten.

Diese Technik der Bestrahlung des Lackes, ehe dieser das Substrat erreicht hat, ist vorzugsweise in Verbindung mit Lacksystemen möglich, welche bevorzugt eine verzögerte Aushärtung nach der Bestrahlung aufweisen. Dazu gehören z.B. Lacksysteme auf Basis kationischer Fotoinitiatoren oder auch fotolatente Basen. Ferner anwendbar ist diese Technik bei radikalischer Fotoinitiation, die üblicherweise sehr schnell abläuft.

Es können Reflektormittel vorgesehen werden, um die Strahlung auf das Beschichtungsmittel zu reflektieren und/oder auf das Beschichtungsmittel zurück zu reflektieren, was zu einer effektiveren Bestrahlung führt. Die Reflektormittel umfassen vorzugsweise Aluminium.

Der zumindest eine Strahlungsabgabeabschnitt kann bereitgestellt sein in der Applikationsvorrichtung, in einer Dosiereinrichtung zum Dosieren des Beschichtungsmittels (beispielsweise eine Zahnraddosierpumpe, eine Kolbendosiereinrichtung, etc.), in der Applikationseinheit, vorzugsweise in einem Farbrohr eines Rotationszerstäubers, wobei beispielsweise ein Modul (z.B. ein Mischer) zur Oberflächenvergrößerung und/oder Durchmischung des Beschichtungsmittels in dem Farbrohr und/ oder an anderer geeigneter Stelle in der Applikationseinheit vorgesehen sein kann, an der Applikationseinheit, vorzugsweise an oder in einer stirnseitigen Fläche eines Rotationszerstäubers, die im Betrieb des Rotationszerstäubers einer zu beschichtenden Oberfläche zugewandt ist, insbesondere an einem Lenkgasring und/oder an Außenaufladungsmitteln zur Außenaufladung des Beschichtungsmittels, an einem Glockenteller für einen Rotationszerstäuber, an einer Verteilerscheibe für einen Rotationszerstäuber, an einem Lenkgasring eines Rotationszerstäubers, in einer Beschichtungsmittelleitung zum Zuführen des Beschichtungsmittels zu der Applikationseinheit, und/oder an oder in einer Beschichtungsmittelleitung zum Zuführen des Beschichtungsmittels zu der Applikationseinheit.

Aufbau und Funktion von Rotationszerstäubern, Dosiereinrichtungen, Außenaufladungsmittel und Mischer sind als solche im Stand der Technik allgemein bekannt, so dass im Rahmen dieser Beschreibung nicht im Detail auf deren Aufbau eingegangen wird.

Vorzugsweise umfasst der zumindest eine Strahlungsabgabeabschnitt zumindest einen strahlungsdurchlässigen Abschnitt. Ein besonderer Vorteil der Erfindung liegt darin, dass der strahlungsdurchlässige Abschnitt großflächig Strahlung abgeben kann. Besonders vorteilhaft daran ist, dass die Strahlungseinkopplungsfläche zum Einleiten von Strahlung in den strahlungsdurchlässigen Abschnitt um ein Vielfaches kleiner sein kann als die Fläche zur Abgabe von Strahlung auf das Beschichtungsmittel. Die Fläche zur Abgabe von Strahlung ist beispielsweise, ohne jedoch darauf beschränkt zu sein, die Oberfläche eines unten beschriebenen Mischers, die Innenumfangsfläche eines geschlossenwandigen Abschnitts, der von Beschichtungsmittel durchströmt wird, oder die Beschichtungsmittelüberströmfläche eines Glockentellers.

Es ist möglich, einen oder mehrere Strahlungsleiter an den zumindest einen Strahlungsabgabeabschnitt und/oder den zumindest einen strahlungsdurchlässigen Abschnitt zu koppeln.

Der strahlungsdurchlässige Abschnitt kann einen von Beschichtungsmittel zu durchströmenden Abschnitt umgeben, um Strahlung über seinen vorzugsweise geschlossenen Innenumfang im Wesentlichen gleichmäßig nach innen abzugeben. Der strahlungsdurchlässige Abschnitt ist im Querschnitt vorzugsweise geschlossenwandig, um durchströmendes Beschichtungsmittel über seinen im Wesentlichen gesamten Innenumfang zu bestrahlen. Der strahlungsdurchlässige Abschnitt hat somit vorzugsweise eine geschlossene Innenumfangsfläche. Vorteilhaft daran ist, dass das Beschichtungsmittel somit nicht nur von einer oder zwei Seiten aus bestrahlt werden kann, sondern um den gesamten Außenumfang des Beschichtungsmittels herum. Dies ermöglicht eine effektive, homogene und/oder gleichmäßige Bestrahlung des Beschichtungsmittels.

Bevorzugt ist der strahlungsdurchlässige Abschnitt ein im Wesentlichen rohrförmiger Abschnitt, ringförmiger Abschnitt oder irgend ein anderer geschlossenwandiger Abschnitt, der vorgesehen ist, um Strahlung über seinen im Wesentlichen gesamten Innenumfang gleichmäßig vorzugsweise radial nach innen abzugeben.

Bei einem bevorzugten Ausführungsbeispiel umfasst der strahlungsdurchlässige Abschnitt einen strahlungsundurchlässigen äußeren Bereich und einen strahlungsdurchlässigen inneren Bereich. Der strahlungsundurchlässige äußere Bereich und der strahlungsdurchlässige innere Bereich sind vorzugsweise an dem rohrförmigen Abschnitt vorgesehen, so dass der innere Bereich ein radial innerer Bereich und der äußere Bereich ein radial äußerer Bereich sein kann.

Vorzugsweise kann ein Strahlungsleiter, wie beispielsweise ein Lichtleiter, Glasfasern, etc., an den strahlungsdurchlässigen Abschnitt gekoppelt werden, um den strahlungsdurchlässigen Abschnitt mit Strahlung zu versorgen. Der strahlungsdurchlässige Abschnitt kann so bereitgestellt werden, dass sich Strahlung in dessen Längsrichtung und Umfangsrichtung ausbreiten kann. Vorzugsweise ist der strahlungsdurchlässige innere Bereich so vorgesehen, dass er eine Transmission eines Teils der Strahlung einwärts auf das durchströmende Beschichtungsmittel ermöglicht, wohingegen der strahlungsundurchlässige äußere Bereich vorzugsweise einen Teil der Strahlung einwärts zu dem strahlungsdurchlässigen inneren Bereich reflektieren kann. Vorteilhaft daran ist einerseits, dass der strahlungsdurchlässige Abschnitt über seinen im Wesentlichen gesamten Innenumfang Strahlung auf durchströmendes Beschichtungsmittel abgeben kann, und andererseits, dass der strahlungsdurchlässige Abschnitt eine ausreichend lange Erstreckung in der Strömungsrichtung des Beschichtungsmittels.aufweisen kann, um die Homogenität und/oder Gleichmäßigkeit der Bestrahlung weiter zu verbessern.

Bevorzugt ist der zumindest eine strahlungsdurchlässige Abschnitt an oder in einem Farbrohr in der Applikationseinheit, beispielsweise in einem Rotationszerstäuber, vorgesehen, kann aber auch in einer Beschichtungsmittelleitung zum Zuführen des Beschichtungsmittels zu der Applikationseinheit bereitgestellt sein. Vorteilhaft an einer Positionierung in der Applikationseinheit ist die zeitlich und räumlich kurze Distanz zwischen Bestrahlung und Applizierung des Beschichtungsmittels.

Erfindungsgemäß weist der zumindest eine Strahlungsabgabeabschnitt zumindest einen Strahlungsleiter auf, wie beispielsweise einen Lichtleiter, Glasfasern, etc., der in einen von Beschichtungsmittel zu durchströmenden Abschnitt der Applikationsvorrichtung hineinragt, beispielsweise in ein Farbrohr in der Applikationseinheit und/oder in eine Beschichtungsmittelleitung zum Zuführen des Beschichtungsmittels zu der Applikationseinheit. Vorteilhaft daran ist, dass das Beschichtungsmittel nicht nur von außen bestrahlt werden kann, sondern auch von innerhalb eines von Beschichtungsmittel zu durchströmenden Abschnitts.

Vorzugsweise sind zumindest zwei Strahlungsleiter vorgesehen, die unterschiedlich weit in den von Beschichtungsmittel zu durchströmenden Abschnitt ragen. Somit kann die Effektivität, die Homogenität und/oder die Gleichmäßigkeit der Bestrahlung weiter verbessert werden. Die Strahlungsleiter können so in den von Beschichtungsmittel zu durchströmenden Abschnitt ragen, dass sie im Wesentlichen gleichmäßig über den Strömungsquerschnitt des Beschichtungsmittels verteilt sind.

Alternativ weist die Applikationsvorrichtung erfindungsgemäß einen Mischer als ein Modul zur Oberflächenvergrößerung und/oder zur Durchmischung des Beschichtungsmittels auf, das in einem von Beschichtungsmittel zu durchströmenden Abschnitt der Applikationsvorrichtung angeordnet ist, vorzugsweise in einer Beschichtungsmittelleitung zum Zuführen des Beschichtungsmittels zu der Applikationseinheit und/oder in der Applikationseinheit, beispielsweise in einem Farbrohr eines Rotationszerstäubers.

Bevorzugt ist, dass das Modul strahlungsdurchlässig ist. Das Modul ist also ein strahlungsdurchlässiger Abschnitt. Das Modul ist erfindungsgemäß ausgelegt, um Strahlung auf das Beschichtungsmittel abzugeben. Es ist möglich, einen Strahlungsleiter, wie beispielsweise einen Lichtleiter, Glasfasern, etc. an das Modul zu koppeln, um das Modul mit Strahlung zu versorgen, so dass es die Strahlung auf durch- bzw. vorbeiströmendes Beschichtungsmittel abgeben kann. Vorteilhaft daran ist, dass das Modul im Wesentlichen über seine gesamte Oberfläche das Beschichtungsmittel bestrahlen kann, was zu einer besonders effektiven, homogenen und/oder gleichmäßigen Bestrahlung führt.

Das Modul ist erfindungsgemäß ein Mischer, insbesondere ein statischer Mischer, vorzugsweise ein Kenics-Mischer (z.B. Wendel-, Vortex- oder Gittersystem). Um den Mischer in räumlich begrenzten Abschnitten in der Applikationsvorrichtung unterzubringen, muss der Mischer entsprechend kleine Ausmaße aufweisen, und dennoch ausreichende Mischerergebnisse erzielen, wozu herkömmliche Mischer nicht in der Lage sind. Ein für die Erfindung geeigneter Mischer könnte vorzugsweise hergestellt werden mittels einem generativen Verfahren (beispielsweise Rapid-Prototyping, z.B. Lasersintern, Laserschmelzen, etc.).

Es ist möglich, dass eine Dosiereinrichtung zum Dosieren des Beschichtungsmittels bereitgestellt wird. Es ist auch möglich, dass die Applikationseinheit einen Zerstäuber, vorzugsweise einen Rotationszerstäuber umfasst. Bevorzugt ist, dass der Zerstäuber eine stirnseitige Fläche, die vorzugsweise einen Lenkgasring aufweist und im Betrieb der Applikationsvorrichtung der zu beschichtenden Oberfläche zugewandt ist, eine Verteilerscheibe, einen Glockenteller, ein Farbrohr und/oder Außenaufladungsmittel aufweist.

Es ist möglich, den zumindest einen Strahlungsabgabeabschnitt und/oder den zumindest einen strahlungsdurchlässigen Abschnitt anzuordnen in der Dosiereinrichtung, an oder in der stirnseitigen Fläche, an der Verteilerscheibe, an dem Glockenteller, in oder an dem Farbrohr, und/oder an den Außenaufladungsmitteln.

Eine Strahlungsabgabe auf das Beschichtungsmittel erfolgt vorzugsweise in der Dosiereinrichtung, an oder in der stirnseitigen Fläche, durch die Verteilerscheibe, durch den Glockenteller, vorzugsweise die Beschichtungsmittelüberströmflache, durch das Farbrohr, und/oder durch die Außenaufladungsmittel. Vorzugsweise sind die stirnseitige Fläche, vorzugsweise der Lenkgasring, die Verteilerscheibe, der Glockenteller, die Außenaufladungsmittel, und/oder das Farbrohr aus strahlungsdurchlässigem Material hergestellt.

Es ist möglich, eine Vielzahl von Strahlungsabgabeabschnitten bereitzustellen. Der oder die Strahlungsabgabeabschnitte können an oder in der stirnseitigen Fläche so bereitgestellt sein, dass die Strahlung im Wesentlichen auf den Glockenteller gerichtet ist, die Strahlung im Wesentlichen direkt auf einen Beschichtungsmittelsprühstrahl gerichtet ist, und/oder die Strahlung im Wesentlichen auf ein bereits auf die zu beschichtende Oberfläche appliziertes Beschichtungsmittel gerichtet ist. Der oder die Strahlungsabgabeabschnitte können an der stirnseitigen Fläche unbeweglich angeordnet sein oder relativ zu der Applikationseinheit beweglich angeordnet sein. Vorzugsweise sind die Strahlungsabgabeabschnitte in einer ringförmigen Anordnung an der stirnseitigen Fläche vorgesehen. Beispielsweise können Photodioden, UV-Licht emittierende Dioden, etc. oder Öffnungen, zu denen Strahlung mittels Strahlungsleitern gebracht werden, ringförmig verteilt um eine Beschichtungsmittelaustrittsöffnung der Applikationseinheit positioniert werden.

Vorteilhaft an einer Bestrahlung im Bereich der Verteilerscheibe, des Glockentellers, vor allem an der Beschichtungsmittelüberströmfläche des Glockentellers, durch die Außenaufladungsmittel, und/oder im Flug (in der Luft) des Beschichtungsmittels ist, dass dort das Beschichtungsmittel großflächig vorliegt, so dass eine Bestrahlung besonders effektiv auf das Beschichtungsmittel einwirken kann, um eine effektive, homogene und/oder gleichmäßige Bestrahlung zu erzielen.

Es ist möglich, das Farbrohr vorzugsweise eines Rotationszerstäubers so auszubilden, dass Strahlung von dem Farbrohr auf die Verteilerscheibe gerichtet wird und/oder radial nach innen auf durchströmendes Beschichtungsmittel.

Bei einem weiteren Ausführungsbeispiel umfasst der Lenkgasring Lenkgasdüsen zur Abgabe von Inertgas und/oder Luft. Vorzugsweise sind die Lenkgasdüsen in einer ringförmigen Anordnung an der stirnseitigen Fläche vorgesehen. Das abgegebene Inertgas dient einerseits dazu, unerwünschte Reaktionen mit Bestandteilen der normalen Atmosphäre zu verhindern, und andererseits dazu, den von dem Glockenteller abgegebenen Sprühstrahl zu formen. Die Lenkgasdüsen können auf den Glockenteller oder auf den Sprühstrahl gerichtet sein. Es ist auch möglich, die Lenkgasdüsen auf eine Absprühkante des Glockentellers zu richten, was zu einer Zerstäubung des Beschichtungsmittels beitragen würde. Als Inertgas kann beispielsweise Stickstoff, Kohlendioxid, Wasserdampf, ein Edelgas oder ein polymeres Gas verwendet werden, das in einem Inertgasreservoir bereitgestellt sein kann.

Ferner können Mittel zum Kühlen von Inertgas vorgesehen werden, um zu gewährleisten, dass das Inertgas mit geringerer Temperatur als die zu beschichtende Oberfläche auf die zu beschichtende Oberfläche trifft. Dies führt vorteilhaft zu einer Beschleierung der zu beschichtenden Oberfläche mit Inertgas.

Es ist möglich, die Applikationseinheit, den zumindest einen Strahlungsabgabeabschnitt, und/oder die Dosiereinrichtung an oder in einem beweglichen Roboterarm anzuordnen, vorzugsweise am freien Ende des beweglichen Roboterarms. Vorteilhaft daran ist, dass der Roboter die Applikationseinheit und/oder das Strahlungsabgabemittel exakt und vordefiniert an der zu beschichtenden Oberfläche positionieren kann bzw. über die zu beschichtende Oberfläche führen kann, wobei vorzugsweise auch die Strahlungsdosis, die Strahlungsintensität, der Strahlungswinkel und andere Parameter steuerbar sind, wozu entsprechende Steuereinheiten bereitgestellt werden können. Dies ermöglicht eine exakte, im Wesentlichen punktgenaue und vordefinierte Bestrahlung und/oder Applizierung auch komplexer dreidimensionaler Objekte, wie sie beispielsweise im Kraftfahrzeugkarosseriebau üblich sind. Somit kann die Gefahr von Über- und Unterbestrahlung mit einhergehenden Oberflächenqualitätsverlusten vermindert werden (z.B. kann zu intensive Bestrahlung zu Versprödung oder Vergilbung durch Abbaureaktionen führen und eine Unterbestrahlung zu einer Untervernetzung). Ein weiterer Vorteil der Positionierung am freien Ende des Roboterarms ist die kurze Distanz zwischen der Bestrahlung des Beschichtungsmittels und der zu beschichtenden Oberfläche.

Beispielsweise kann der oder die Strahlungsabgabeabschnitte eine Strahlungsquelle zur Erzeugung von Strahlung sein, d.h. "aktiv" Strahlung erzeugen.

Es ist auch möglich, dass der oder die Strahlungsabgabeabschnitte vorgesehen sind, um mit Strahlung versorgt zu werden, vorzugsweise, indem der oder die Strahlungsabgabeabschnitte über zumindest einen Strahlungsleiter an zumindest eine entfernt positionierte Strahlungsquelle gekoppelt werden, oder beispielsweise, indem der oder die Strahlungsabgabeabschnitte von einer Strahlungsquelle angestrahlt werden. Die Strahlung wird also "aktiv" von einer entfernt positionierten Strahlungsquelle erzeugt, wohingegen der oder die Strahlungsabgabeabschnitte zwar Strahlung abgeben, aber nicht "aktiv" erzeugen.

Es ist möglich, eine Strahlungsquelle so anzuordnen, dass sich deren Wärmeabgabe nicht negativ auf das Beschichtungsmittel auswirkt, Isolatoren bereitzustellen, um die Strahlungseinheit thermisch von dem Beschichtungsmittel zu trennen, Mittel zum Kühlen der Strahlungsquelle vorzusehen, die Strahlungsquelle so zu positionieren, dass deren Wärmeabgabe auf das Beschichtungsmittel wirken kann, um dessen Viskosität zu erniedrigen oder dessen Härtungsreaktion zu beschleunigen, und/oder Mittel zum Wärmen des Beschichtungsmittels bereitzustellen, um das Beschichtungsmittel zur Beeinflussung dessen Härtungsreaktion zu temperieren.

In einem Ausführungsbeispiel kann die Applikationsvorrichtung eine Lackierkabine umfassen.

Die Lackierkabine kann im Umluftbetrieb mit Inertgäs oder unter Vakuum betrieben werden.

In einem Ausführungsbeispiel können die Innenwände der Lackierkabine als Flächenstrahler ausgebildet sein, um vorbestrahltes Beschichtungsmittel weiter zu bestrahlen, und/oder kann in der Lackierkabine ferner ein beweglicher Roboter vorgesehen sein, der eine Strahlungsquelle aufweist, um vorbestrahltes Beschichtungsmittel weiter zu bestrahlen.

Es ist möglich, von Beschichtungsmittel berührte und Strahlung ausgesetzte Oberflächen mit einer Anti-Haft- und/oder einer Easy-To-Clean-Beschichtung zu versehen. Es ist auch möglich, Mittel bereitzustellen, um von Beschichtungsmittel berührte und Strahlung ausgesetzte Oberflächen mit Spülmittel und/öder vernetzungsreaktionshemmenden Komponenten zu spülen.

Als Material für den zumindest einen Strahlungsabgabeabschnitt, vorzugsweise den strählungsdurchlässigen Abschnitt, den Glockenteller, die Verteilerscheibe, das Farbrohr, die Außenaufladungsmittel und/oder das Modul, kann beispielsweise ein strahlungsleitender bzw. strahlungsdurchlässiger Kunststoff verwendet werden, wie z.B. PLEXIGLAS SUNACTIVE^{®} XT oder PLEXIGLAS SUNACTIVE^{®} GS von Röhm, Quarz, Quarzglas, spezielles UV durchlässiges Glas, z.B. Quarzglas GE 021Al von Momentive performance Materials, etc.. Auch Kunststoffe, die bei der Herstellung oben genannter Teile mittels Stereolithografie eingesetzt werden, können verwendet werden.

Die Erfindung erweitert den Einsatzbereich strahlungshärtbarer Beschichtungsmittel. So findet die Erfindung beispielsweise Anwendung bei pigmentierten Lacken als Beschichtungsmittel. Pigmentierte Lacke haben auf der zu beschichtenden Oberfläche meist eine so hohe Schichtdicke, dass mit üblichen Strahlungsverfahren (wegen der Pigmentierung) eine ausreichende Bestrahlung nicht erzielt werden kann, da die Bestrahlung nicht bis zum Grund reicht. Durch die erfindungsgemäße Bestrahlung und optional erfolgender Nachbestrahlung kann eine Strahlungshärtung nun auch bei pigmentierten Lacken verwendet werden.

Vorteilhaft ist auch die Vernetzung von zwei oder mehr Lackschichten möglich. So kann beispielsweise ein erster Basislack (BC1) und ein zweiter Basislack (BC2) ohne vorherige Bestrahlung appliziert werden und der darauffolgende Klarlack (CC) wird erfindungsgemäß bestrahlt und appliziert. Dies erfordert auch eine Bestrahlung der lackierten Oberfläche. Man kann aber auch jede Basislackschicht einzeln erfindungsgemäß bestrahlen.

Vorteilhaft ermöglicht die Erfindung auch eine Bestrahlung von Beschichtungsmittel in einer, zwei oder mehr Stufen bzw. mit einer Vielzahl vordefinierter Parameter, wie beispielsweise Strahlungsdosis, Strahlungsintensität, Strahlungswinkel, etc., wodurch gezielt unterschiedliche Vernetzungsgrade erzeugt werden können. So ist beispielsweise eine "leichte" Bestrahlung vorzugsweise in oder an der Applikationseinheit für eher wenig belastete Flächen (z.B. Innenflächen wie ein Türeinstieg bei einem Kraftfahrzeugkarosseriebauteil) meist ausreichend. Besonders belastete Flächen (z.B. Außenflächen eines Kraftfahrzeugkarosseriebauteils) können einer weiteren Bestrahlung unterzogen werden. Es ist auch möglich, für die unterschiedlich stark belasteten Flächen unterschiedliche Beischichtungsmittel einzusetzen, um einer ausreichenden Vernetzung gerecht zu werden.

So könnte z.B. die Lackierung des Innenraums einer Karosse mit einem Lacksystem auf Basis latenter Basen erfolgen (diese sind qualitativ nicht so hochwertig wie Acrylat-Systeme, benötigen aber deutlich weniger Bestrahlung) und anschließend erfindungsgemäß gehärtet werden. Die darauffolgende höherwertige Außenbeschichtung mit Acrylat-Systemen kann konventionell erfolgen (ohne Bestrahlung während der Lackierung) und kann anschließend beispielsweise mit konventionellen UV-Lampen gehärtet werden. Vorteilhaft daran ist, dass der Außenbereich, der stärker beansprucht wird aber auch mit UV-Lampen besser erreicht werden kann, mit dem hochwertigen Acrylat-System sehr gut geschützt werden und der Innenbereich mit dem latente-Basen-System ausreichend geschützt und doch effektiv (auch in schlecht zugänglichen Bereichen) mit der erfindungsgemäßen Applikation vernetzt werden kann.

Besonders vorteilhaft ist weiter, dass mittels der Erfindung eine Applizierung und Bestrahlung des Beschichtungsmittels auch bei komplexen dreidimensionalen zu beschichtenden Oberflächen ohne Oberflächenqualitätsverluste möglich ist. Da die Führung der Applikationseinheit entlang der zu beschichtenden Oberfläche, die Applizierung und Bestrahlung des Beschichtungsmittels steuerbar sind, kann eine besonders hohe Oberflächenqualität erzielt werden.

Ein weiterer Vorteil der Erfindung ist, dass aufgrund der Tatsache der Bestrahlung des Beschichtungsmittels vor Auftreffen auf der zu beschichtenden Oberfläche, die Prozesszeit verringert werden kann.

Auch können vorteilhaft sogenannte Monocure-Systeme mit der Erfindung verwendet werden. Monocure-Systeme sind solche, die nur (ausschließlich) mittels Strahlung gehärtet werden. In herkömmlichen Lackierkabinen inklusive Härtungsbereich konnten solche Monocure-Systeme bei Substraten mit ausgeprägten "Schattenbereichen" (Bereiche, die mit konventionellen UV-Lampen nicht ausreichend erreichbar sind) nicht zufriedenstellend eingesetzt werden. Der Einsatz von Monocure-Systemen erfordert eine besonders effektive Bestrahlung, was durch die Erfindung gewährleistet werden kann.

Als weiterer Vorteil ist hervorzuheben, dass die Erfindung eine Universalappliziervorrichtung zum Applizieren und Bestrahlen strahlungshärtbarer Beschichtungsmittel schafft, die auf die unterschiedlichsten Anforderungen wie beispielsweise Strahlungsdosis, Strahlungsintensität, komplexe zu beschichtende Objekte, unterschiedlichste Beschichtungsmittel, etc. reagieren kann, was mit üblichen Applikationsvorrichtung bisher nicht möglich war.

Weitere Vorteile sind die geringen Emissionen an flüchtigen organischen Verbindungen (VOC-Emissionen) und der geringe Energiebedarf.

Die Erfindung findet insbesondere Anwendung bei der Lackierung von Kraftfahrzeugkarosseriebauteilen (auch Modullackierungen). Jedoch findet die Erfindung beispielsweise auch in der Schienenfahrzeug-, Flugzeug-, Schiffs- und/oder Windenergieindustrie (z.B. Rotorblätter) Anwendung. Vorteilhaft kann die Erfindung aber auch in der Medizintechnik (z.B. keimresistente UV-Lacke), im Bauwesen (z.B. Fassadenelemente aus Polymeren mit UV-Beschichtungen), im Bereich der "Organischen Photovoltaik (z.B. UV-härtende Einzelschichten), etc. eingesetzt werden.

Ferner ist zu erwähnen, dass über geeignete Materialen die Strahlung auch in isoliert (Hochspannung) aufgebaute Zerstäuber eingeleitet werden kann, beispielsweise mit Hilfe von Strahlungs- und/oder Lichtleitern, Batteriebetrieb, potentialgetrennte Stromversorgung ähnlich wie bei einer elektrischen Turbine, etc.

Es ist möglich, den Beschichtungsprozess, vorzugsweise den Lackierprozess, mit einem Wäscher oder einer Trockenabscheidung zur Abscheidung des Oversprays zu kombinieren.

Die Erfindung umfasst insbesondere alle durch Strahlung härtbaren Beschichtungsmittel, vorzugsweise Lacke, sowie alle dazu geeigneten Beschichtungsverfahren, vorzugsweise Lackierverfahren, mitunter auch das Fluten und das Inkjet-Verfahren.

Ferner umfasst die Erfindung auch ein zugehöriges Verfahren für die vorstehend beschriebene Applikationsvorrichtung.

Das Verfahren zeichnet sich insbesondere dadurch aus, dass zumindest ein Strahlungsabgabeabschnitt das Beschichtungsmittel vor Auftreffen auf die zu beschichtende Oberfläche mit der Strahlung in Kontakt bringt.

Ferner umfasst die Erfindung auch zugehörige Beschichtungsmittelapplizierkomponenten, insbesondere Rotationszerstäuberkomponenten, vorzugsweise einen Glockenteller, eine Verteilerscheibe, ein Farbrohr, Außenaufladungsmittel zur Außenaufladung des Beschichtungsmittels, ein Modul zur Oberflächenvergrößerung und/oder zur Durchmischung eines Beschichtungsmittels, und/oder eine Dosiereinrichtung. Die Beschichtungsmittelapplizierkomponente kann aus strahlungsdurchlässigem Material hergestellt sein oder zumindest strahlungsdurchlässiges Material aufweisen. Als Material kann beispielsweise ein strahlungsdurchlässiger Kunststoff verwendet werden, wie z.B. PLEXIGLAS SUNACTIVE^{®} XT oder PLEXIGLAS SUNACTIVE^{®} GS von Röhm, Quarz, Quarzglas, spezielles UV durchlässiges Glas, z.B. Quarzglas GE 021A1 von Momentive performance Materials, etc.. Auch Kunststoffe, die bei der Herstellung oben genannter Teile mittels Stereolithografie eingesetzt werden, können verwendet werden.

Der Strahlungsabgabeabschnitt, der zumindest eine strahlungsdurchlässige Abschnitt, die Beschichtungsmittelapplizierkomponente, der Glockenteller, die Verteilerscheibe, das Farbrohr, Abschnitte der stirnseitigen Fläche, die Außenaufladungsmittel, das Modul, und/oder Abschnitte der Dosiereinrichtung sind insbesondere strahlungsdurchlässig für aktinische Strahlung (photokatalytische Strahlung), ultraviolette Strahlung, Korpuskularstrahlung (z.B. Elektronenstrahl-Härtung), und/oder radioaktive Strahlung.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Fig. 1: eine schematische Darstellung eines Längsschnitts eines Strahlungsabgabeabschnitts, der in einer Applikationsvorrichtung gemäß einem ersten Ausführungsbeispiel der Erfindung anzuordnen ist;
- Fig. 2: eine schematische Darstellung eines Querschnitts des Strahlungsabgabeabschnitts entlang Linie L1-L1 in Fig. 1;
- Fig. 3: eine schematische Darstellung eines in eine Beschichtungsmittelleitung ragenden Strahlungsabgabeabschnitts gemäß einem zweiten Ausführungsbeispiel der Erfindung;
- Fig. 4: eine Querschnittsdarstellung eines Teils einer Applikationseinheit, die in einer Applikationsvorrichtung gemäß einem dritten Ausführungsbeispiel der Erfindung anzuordnen ist;
- Fig. 5: zeigt eine schematische Darstellung einer Draufsicht auf eine stirnseitige Fläche der Applikationseinheit entlang Linie L2-L2 in Fig. 4;
- Fig. 6: eine schematische Darstellung eines Mischers, der in einer Applikationsvorrichtung gemäß einem vierten Ausführungsbeispiel anzuordnen ist;
- Fig. 7: eine Querschnittsdarstellung eines Teils einer Applikationseinheit, die in einer Applikationsvorrichtung gemäß einem weiteren Ausführungsbeispiel der Erfindung anzuordnen ist.

Fig. 1 zeigt eine schematische Darstellung eines Längsschnitts eines Strahlungsabgabeabschnitts 10 zur Abgabe von Strahlung S, der in einer Applikationsvorrichtung gemäß einem ersten Ausführungsbeispiel der Erfindung anzuordnen ist. Der Strahlungsabgabeabschnitt 10 umfasst einen strahlungsdurchlässigen Abschnitt 11. Der Strahlungsabgabeabschnitt 10 bzw. der strahlungsdurchlässige Abschnitt 11 ist im Wesentlichen röhrenförmig oder ringförmig vorgesehen und umfasst einen strahlungsundurchlässigen radial äußeren Bereich 11A und einen strahlungsdurchlässigen radial inneren Bereich 11B.

Ferner zeigt Fig. 1 einen von Beschichtungsmittel B zu durchströmenden Abschnitt A. Pfeil P1 zeigt die Strömungsrichtung des Beschichtungsmittels B. Der Abschnitt A weist einen Eingang für das Beschichtungsmittel B und einen Ausgang für das Beschichtungsmittel B auf und ist im Querschnitt geschlossenwandig durch den strahlungsdurchlässigen Abschnitt 11 begrenzt, um einerseits ein Durchströmen des Beschichtungsmittels B zu ermöglichen und um andererseits das Beschichtungsmittel B in Umfangsrichtung vollständig zu umschließen. Im vorliegenden Ausführungsbeispiel wird der Abschnitt A in Umfangsrichtung durch den strahlungsdurchlässigen inneren Bereich 11B begrenzt.

Der Strahlungsabgabeabschnitt 10 kann an jedweder Position zwischen einem Beschichtungsmittelreservoir und einer Austrittsöffnung einer Applikationseinheit positioniert sein, wobei eine Position nahe der Austrittsöffnung zu bevorzugen ist, um die Distanz zwischen Bestrahlungsort und der Austrittsöffnung für das Beschichtungsmittel B bzw. der zu beschichtenden Oberfläche gering zu halten.

Ein Strahlungsleiter 12, vorzugsweise ein Lichtleiter, ist einerseits an den strahlungsdurchlässigen Abschnitt 11 gekoppelt, und andererseits an eine Strahlungsquelle, vorzugsweise eine Lichtquelle, gekoppelt. Somit kann der Strahlungsabgabeabschnitt 10, insbesondere der strahlungsdurchlässige Abschnitt 11 mit Strahlung S versorgt werden, um diese auf das Beschichtungsmittel B abzugeben. Die Strahlungsquelle und der Strahlungsabgabeabschnitt 10 sind somit entfernt voneinander positioniert.

Fig. 2 zeigt eine schematische Darstellung eines Querschnitts des Strahlungsabgabeabschnitts 10 entlang Linie L1-L1 in Fig. 1. Auch dort sind der Abschnitt A, der strahlungsdurchlässige Abschnitt 11, der strahlungsundurchlässige radial äußere Bereich 11A und der strahlungsdurchlässige radial innere Bereich 11B, der von dem Beschichtungsmittel B durchströmt wird, zu sehen. Wie in Fig. 2 gesehen werden kann, erfolgt die Abgabe von Strahlung S über den gesamten Innenumfang des strahlungsdurchlässigen radial inneren Bereichs 11B in den von Beschichtungsmittel B zu durchströmenden Abschnitt A.

Wie aus den Figs. 1 und 2 ersichtlich wird, wird der Strahlungsabgabeabschnitt 10 bzw. der strahlungsdurchlässige Abschnitt 11 über den Strahlungsleiter 12 mit Strahlung S versorgt, um das Beschichtungsmittel B zu bestrahlen. Die zugeführte Strahlung S breitet sich in dem strahlungsdurchlässigen Abschnitt 11 in dessen Längsrichtung P2 und dessen Umfangsrichtung P3 aus, indem sie teilweise zwischen dem strahlungsundurchlässigen radial äußeren Bereich 11A und dem strahlungsdurchlässigen radial inneren Bereich 11B reflektiert wird. Dabei kann ein Teil der Strahlung S aus dem strahlungsdurchlässigen radial inneren Bereich 11B entweichen und auf das Beschichtungsmittel B einwirken.

Der strahlungsdurchlässige Abschnitt 11 ist so ausgelegt, dass er über seine gesamte Innenumfangsfläche und über seine gesamte Längserstreckung Strahlung S abgeben kann. Somit kann das durchströmende Beschichtungsmittel B ebenfalls in Umfangsrichtung vollumfänglich bestrahlt werden, und nicht nur von einer oder zwei Seiten, wodurch es möglich ist, das durchströmende Beschichtungsmittel B über den gesamten Strömungsquerschnitt effektiv, homogen und/oder gleichmäßig zu bestrahlen.

Ein weiterer Vorteil besteht darin, dass eine in Fig. 1 gezeigte Strahlungseinkopplungsfläche 13 zum Einleiten der Strahlung S in den strahlungsdurchlässigen Abschnitt 11 um ein Vielfaches kleiner ist als die Fläche zur Abgabe der Strahlung auf das Beschichtungsmittel B. Das heißt im ersten Ausführungsbeispiel, dass die Strahlungseinkopplungsfläche 13 um ein Vielfaches kleiner ist als die Innenumfangsfläche des rohrförmigen strahlungsdurchlässigen Abschnitts 11.

Fig. 3 zeigt eine schematische Darstellung eines in einen von Beschichtungsmittel B zu durchströmenden Abschnitt A ragenden Strahlungsabgabeabschnitts 20 gemäß einem zweiten Ausführungsbeispiel der Erfindung. Pfeil P1 gibt die Strömungsrichtung des Beschichtungsmittels B an.

Der Strahlungsabgabeabschnitt 20 umfasst einen Strahlungsleiter 20A, von dem vier weitere Strahlungsleiter 20B, 20C, 20D und 20E in den Abschnitt A hineinragen. Die Strahlungsleiter 20B, 20C, 20D und 20E weisen jeweils an ihrem freien Ende eine Strahlungsaustrittsöffnung auf, um das Beschichtungsmittel B zu bestrahlen. Ähnlich wie beim ersten Ausführungsbeispiel ist der Strahlungsabgabeabschnitt 20 über einen Strahlungsleiter 20A an eine Strahlungsquelle angeschlossen.

Die Strahlungsleiter 20B, 20C, 20D und 20E ragen unterschiedlich weit in den Abschnitt A, um eine effektive, homogene und/oder gleichmäßige Bestrahlung über den Strömungsquerschnitt des Beschichtungsmittels B zu gewährleisten. Obwohl im Gegensatz zum ersten Ausführungsbeispiel im Wesentlichen punktförmige Bestrahlungen des Beschichtungsmittels B erfolgen, kann aufgrund der Anordnung der Strahlungsleiter 20B, 20C, 20D und 20E in dem von Beschichtungsmittel B durchströmten Abschnitt A eine effektive, homogene und/oder gleichmäßige Bestrahlung des Beschichtungsmittels B erzielt werden.

Es ist möglich, die Innenfläche des vom Beschichtungsmittel B zu durchströmenden Abschnitts zumindest bereichsweise mit einem Reflektor, z.B. einer Verspiegelung, einer Aluminiumschicht, etc. zu versehen. Dadurch ist es möglich, die von den Strahlungsleitern 20B, 20C, 20D und 20E abgegebene Strahlung, die das Beschichtungsmittel B durchdringt, zurück auf das Beschichtungsmittel B zu reflektieren, was zu einer effektiveren Bestrahlung des Beschichtungsmittels führt.

Fig. 4 zeigt eine Querschnittsdarstellung eines Teils einer Applikationseinheit 35, die in einer Applikationsvorrichtung gemäß einem dritten Ausführungsbeispiel der Erfindung anzuordnen ist. Bei der Applikationseinheit 35 handelt es sich vorzugsweise um einen Rotationszerstäuber. Der Rotationszerstäuber 35 umfasst eine Vielzahl von Strahlungsabgabeabschnitten 30, wie beispielsweise einen Glockenteller 30A, eine Verteilerscheibe 30B, eine Vielzahl von Strahlungsmitteln 30D und ein Farbrohr 30C. Die Strahlungsmittel 30D sind an oder in einer stirnseitigen Fläche 31 vorgesehen und auf den Glockenteller 30A gerichtet (bei einer anderen Ausführungsform können die Strahlungsmittel auch so vorgesehen sein, dass sie direkt auf einen Beschichtungsmittelsprühstrahl und/oder direkt auf die zu beschichtende Oberfläche gerichtet sind), um diesen mit Strahlung S zur Abgabe an das Beschichtungsmittel B zu versorgen. An der stirnseitigen Fläche 31 ist ferner ein Lenkgasring 32 mit Lenkgasdüsen 32A bereitgestellt.

In diesem Ausführungsbeispiel sind der Glockenteller 30A und/oder die Verteilerscheibe 30B zumindest abschnittsweise strahlungsdurchlässig ausgebildet.

Das Farbrohr 30C ist an eine Strahlungsquelle gekoppelt, um mit Strahlung S versorgt zu werden. Das Farbrohr 30C ist auf die Verteilerscheibe 30B gerichtet, um diese mit Strahlung S zur Abgabe an das Beschichtungsmittel B zu versorgen. Die Strahlungsabgabe auf das Beschichtungsmittel B erfolgt also durch den Glockenteller 30A, vorzugsweise über die Beschichtungsmittelüberströmfläche des Glockentellers 30A, und durch die Verteilerscheibe 30B.

Die Strahlungsmittel 30D sind in einer ringförmigen Anordnung an der stirnseitigen Fläche 31 um den Glockenteller 30A herum angeordnet. Die Strahlungsmittel 30D werden über jeweils einen Strahlungsleiter mit Strahlung S versorgt, um die Strahlung in Richtung auf den Glockenteller 30A abzugeben. Die Strahlungsmittel 30D und die Strahlungsqüelle sind somit entfernt voneinander positioniert. Dies ist insbesondere dann vorteilhaft, wenn die Applikationseinheit 35 am freien Ende eines Roboterarms angeordnet werden soll, da das Gewicht am freien Ende des Roboterarms gering gehalten werden kann, was vorteilhaft für die empfindliche Roboterdynamik ist. Es ist aber auch möglich, die Strahlungsmittel 30D als Strahlungsquellen zur Erzeugung von Strahlung S direkt an der Applikationseinheit 35 anzuordnen, vorzugsweise an oder in der stirnseitigen Fläche 31.

Die Strahlungsmittel 30D sind in Figur 4 auf den Glockenteller 30A gerichtet, um diesen zu bestrahlen. Da der Glockenteller 30A zumindest abschnittsweise strahlungsdurchlässig ist, wird vor allem das sich auf der Beschichtungsmittelüberströmfläche des Glockentellers 30A befindliche Beschichtungsmittel B großflächig bestrahlt, um eine effektive, homogene und/oder gleichmäßige Bestrahlung zu gewährleisten.

Es ist auch möglich, die an oder in der stirnseitigen Fläche 31 angeordneten Strahlungsmittel 30D so vorzusehen, dass Strahlung S im Wesentlichen direkt auf einen Beschichtungsmittelsprühstrahl gerichtet ist, und/oder die an oder in der stirnseitigen Fläche 31 angeordneten Strahlungsmittel 30D so vorzusehen, dass die Strahlung S im Wesentlichen auf ein bereits auf die zu beschichtende Oberfläche appliziertes Beschichtungsmittel B gerichtet ist.

Dazu sollten die Strahlungsmittel 30D vorzugsweise radial außerhalb der Außenkante des Glockentellers positioniert sein, wie schematisch gezeigt in Figur 4 durch den Pfeil P', die Strahlungsmittel 30D' und die Strahlung S', wobei dann der Radius R2 der Strahlungsmittelanordnung größer ist als der Radius R1 der Lenkgasdüsenanordnung (siehe Figur 5).

An der stirnseitigen Fläche 31 und/oder am freien Ende eines Roboterarms, ist ferner der Lenkgasring 32 mit den Lenkgasdüsen 32A zur Abgabe von Inertgas G bereitgestellt. Zu diesem Zweck kann die Applikationsvorrichtung ein Inertgasreservoir aufweisen. Das von den Lenkgasdüsen 32A abgegebene Inertgas G dient einerseits dazu, das Beschichtungsmittel B zu formen, und andererseits dazu, unerwünschte Reaktionen mit Bestandteilen in der normalen Atmosphäre zu verhindern. Die Lenkgasdüsen 32A sind so angeordnet, dass das Inertgas G auf die Auβenfläche des Glockentellers 30A und/oder die umlaufende Auβenkante des Rands des Glockentellers 30A gerichtet ist.

An der stirnseitigen Fläche 31 können auch weitere Strahlungsabgabeabschnitte bereitgestellt sein, deren abgegebene Strahlung auf den Beschichtungsmittelsprühstrahl und/oder auf die zu beschichtende Oberfläche gerichtet ist. Somit kann das Beschichtungsmittel B im Flug, also zwischen der Außenkante des Glockentellers 30A und der zu beschichtenden Oberfläche, bestrahlt werden.

Wie insbesondere in Fig. 5, die eine schematische Darstellung einer Draufsicht auf die stirnseitige Fläche 31 entlang Linie L2-L2 in Fig. 4 zeigt, gesehen werden kann, sind die Lenkgäsdüsen 32A und die Strahlungsmittel 30D ringförmig und konzentrisch zueinander angeordnet, wobei der Radius R1 der Lenkgasdüsenanordnung größer ist als der Radius R2 der Strahlungsmittelandordnung. Jedoch kann auch eine Anordnung gewählt werden, bei der der Radius R1 kleiner ist als der Radius R2 oder der Radius R1 gleich groß ist wie der Radius R2.

Die Applikationseinheit 35 ist vorzugsweise an oder in einem freien Ende eines beweglichen Roboterarms angeordnet, so dass das Beschichtungsmittel B und/oder die Strahlung S mit ausreichender Genauigkeit auf die zu beschichtende Oberfläche gerichtet werden können.

Bei der elektrostatischen Beschichtungsmittelaufladung (z.B. Lackaufladung) werden meist Außenaufladungsmittel zur Außenaufladung des Beschichtungsmittels eingesetzt. Die Außenaufladungsmittel (Außenaufladungsfinger) weisen üblicherweise Befestigungsmittel und Elektroden auf, um das Beschichtungsmittel elektrisch aufzuladen. Die Befestigungsmittel springen meist fingerartig von der stirnseitigen Fläche einer Applikationseinheit, vorzugsweise eines Rotationszerstäubers vor, und sind meist mit gleichmäßigen Winkelabständen um eine Beschichtungsmittelaustrittsöffnung der Applikationseinheit angeordnet. Bevorzugt sind die Elektroden an den freien Enden der Befestigungsmittel positioniert, um das Beschichtungsmittel elektrisch aufzuladen.

Fig. 6 zeigt eine schematische Darstellung eines Strahlungsabgabeabschnitts 40, der in einer Applikationsvorrichtung gemäß einem vierten Ausführungsbeispiel anzuordnen ist.

Der Strahlungsabgabeabschnitt 40 weist einen schematisch angedeuteten Mischer 41 als Modul zur Oberflächenvergrößerung und/oder zur Durchmischung von Beschichtungsmittel B auf, der in einem von Beschichtungsmittel B zu durchströmenden Abschnitt A angeordnet ist. Der Mischer 41 ist vorzugsweise ein Kenics-Mischer, der beispielsweise in einem Farbrohr eines Rotationszerstäubers angeordnet sein kann. Der Mischer 41 ist aus strahlungsdurchlässigem Material hergestellt und stellt somit einen strahlungsdurchlässigen Abschnitt dar. Ferner ist ein Strahlungsleiter 42, vorzugsweise ein Lichtleiter, zu sehen, der einerseits an den Mischer 41 gekoppelt ist und andererseits an eine Strahlungsquelle, vorzugsweise eine Lichtquelle, gekoppelt ist. Somit kann der Mischer 41 mit Strahlung versorgt werden, um diese auf das Beschichtungsmittel B abzugeben.

Der Mischer 41 ist so ausgelegt, dass er über seine im Wesentlichen gesamte Oberfläche Strahlung abgeben kann. Vorteilhaft ist, dass eine Strahlungseinkopplungsfläche 43 zum Einleiten von Strahlung in den Mischer 41 um ein Vielfaches kleiner ist als die Fläche zur Abgabe der Strahlung auf das Beschichtungsmittel B. Das heißt im vierten Ausführungsbeispiel, dass die Lichteinkopplungsfläche 43 um ein Vielfaches kleiner ist als die Oberfläche des Mischers 41.

Ferner ist vorteilhaft, dass die Bestrahlung des Beschichtungsmittels B einerseits aufgrund der Oberflächenvergrößerung und/oder der Durchmischung und andererseits aufgrund der großflächigen Abgabe von Strahlung von dem Mischer 41 äußerst effektiv, homogen und/oder gleichmäßig erfolgen kann.

Figur 7 zeigt eine Querschnittsdarstellung eines Teils einer Applikationseinheit 35', die in einer Applikationsvorrichtung gemäß einem weiteren Ausführungsbeispiel der Erfindung anzuordnen ist. Bei der Applikationseinheit 35' handelt es sich vorzugsweise um einen Rotationszerstäuber.

Insbesondere zeigt Figur 7 einen Abschnitt eines Glockentellers 30A'. An dem Glockenteller 30A', insbesondere im Bereich der Beschichtungsmittelüberströmfläche des Glockentellers 30A', ist zumindest ein Strahlungsabgabeabschnitt 30' vorgesehen, um das Beschichtungsmittel B vor Auftreffen auf die zu beschichtende Oberfläche mit der Strahlung S zu beaufschlagen. Der Strahlungsabgabeabschnitt 30' kann sich im Wesentlichen über die gesamte Beschichtungsmittelüberströmfläche erstrecken. Der Strahlungsabgabeabschnitt 30' kann aber auch nur abschnittsweise an der Beschichtungsmittelüberströmfläche vorgesehen sein.

Der oder die Strahlungsabgabeabschnitte 30', die im Bereich der Beschichtungsmittelüberströmfläche vorgesehen sind, können bereitgestellt sein, um Strahlung ("aktiv") selbst zu erzeugen. Es ist auch möglich, dass der oder die Strahlungsabgabeabschnitte 30' von einer entfernt positionierten Strahlungsquelle mit Strahlung versorgt werden, um mit dieser das Beschichtungsmittel B zu beaufschlagen. Vorzugsweise ist der Glockenteller 30A' mit Ausnahme der Strahlungsabgabeabschnitte 30' aus einem nicht transparenten Material hergestellt.

Der Strahlungsabgabeabschnitt 30' kann beispielsweise auch wie durch die in Figur 7 zu sehende gestrichelte Linie am Glockenteller 30A' vorgesehen werden, also den Glockenteller zumindest abschnittsweise durchdringen.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen . Allerdings sind in den Figuren 1, 2, 4, 5 und 7 keine Applikationsvorrichtungen oder Applizierkomponenten gemäß den Ansprüchen 1 bzw. 22 dargestellt.

### Bezugszeichenliste

- 10, 20, 30, 40: Strahlungsabgabeabschnitt
- 11: Strahlungsdurchlässiger Abschnitt
- 11A: Strahlungsundurchlässiger äußerer Bereich
- 11B: Strahlungsdurchlässiger innerer Bereich
- 12, 20A-20E, 42: Strahlungsleiter
- 13, 43: Strahlungseinkopplungsfläche
- 30A: Glockenteller
- 30B: Verteilerscheibe
- 30C: Farbrohr
- 30D: Strahlungsmittel
- 31: Stirnseitige Fläche
- 32: Lenkgasring
- 32A: Lenkgasdüsen
- 35: Applikationseinheit
- 41: Mischer
- A: Beschichtungsmitteldurchströmabschnitt
- B: Beschichtungsmittel
- G: Inertgas
- S: Strahlung
- R1: Lenkgasringradius
- R2: Strahlungsmittelradius
- P1: Beschichtungsmittelströmungsrichtung
- P2: Längsrichtung
- P3: Umfangsrichtung

## Patentansprüche

1. Applikationsvorrichtung zum Applizieren eines durch Strahlung (S) härtbaren Beschichtungsmittels (B) auf eine zu beschichtende Oberfläche, mit
a) einer Applikationseinheit (35) zur Abgabe des Beschichtungsmittels (B); und
b) zumindest einem Strahlungsabgabeabschnitt (10; 20; 20A-20E; 30, 30A-30D; 40) zur Abgabe der Strahlung (S), der so vorgesehen ist, dass das Beschichtungsmittel (B) vor Auftreffen auf die zu beschichtende Oberfläche mit der Strahlung (S) in Kontakt kommt;
**dadurch gekennzeichnet, dass**
c) der Strahlungsabgabeabschnitt (20) zumindest einen Strahlungsleiter (20A-20E; 42) aufweist, der in einen von Beschichtungsmittel (B) zu durchströmenden Abschnitt (A) ragt, um das Beschichtungsmittel (B) zu bestrahlen; und/oder
d) der Strahlungsabgabeabschnitt (40) einen Mischer (41) zur Oberflächenvergrößerung und/oder Durchmischung des Beschichtungsmittels (B) aufweist, der in einem von Beschichtungsmittel (B) zu durchströmenden Abschnitt (A) angeordnet ist, um Strahlung an das Beschichtungsmittel abzugeben.

2. Applikationsvorrichtung nach Anspruch 1, **dadurch gekennzeichnet, dass** der Strahlungsabgabeabschnitt (10; 20, 20A-20E; 30, 30A-30D; 40) vorgesehen ist
a) in der Applikationsvorrichtung; und/oder
b) in einer Dosiereinrichtung zum Dosieren des Beschichtungsmittels (B); und/oder
c) in der Applikationseinheit (35), vorzugsweise in einem Farbrohr (30C) eines Rotationszerstäubers oder an dem Mischer (41) zur Oberflächenvergrößerung und/oder Durchmischung des Beschichtungsmittels (B); und/oder
d) an der Applikationseinheit (35), vorzugsweise an oder in einer stirnseitigen Fläche (31) eines Rotationszerstäubers, insbesondere an einem Lenkgasring (32) oder an Außenaufladungsmitteln zur Außenaufladung des Beschichtungsmittels (B); und/oder
e) an einem Glockenteller (30A) für einen Rotationszerstäuber; und/oder
f) an einer Verteilerscheibe (30B) für einen Rotationszerstäuber; und/oder
g) an oder in einer Beschichtungsmittelleitung zum Zuführen des Beschichtungsmittels (B) zu der Applikationseinheit (35).

3. Applikationsvorrichtung nach Anspruch 1 oder 2, **dadurch gekennzeichnet,**
a) **dass** der Strahlungsabgabeabschnitt (10; 30, 30A-30D; 40) zumindest einen strahlungsdurchlässigen Abschnitt (11; 30A-30C; 41) aufweist; und/oder
b) Reflektormittel vorgesehen sind, um die Strahlung (S) auf das Beschichtungsmittel (B) zu reflektieren und/oder auf das Beschichtungsmittel (B) zurück zu reflektieren.

4. Applikationsvorrichtung nach einem der vorhergehenden Ansprüche, **dadurch gekennzeichnet, dass** eine Strahlungseinkopplungsfläche (13; 43) zum Einleiten von Strahlung (S) in den Strahlungsabgabeabschnitt (10; 40) und/oder in den strahlungsdurchlässigen Abschnitt (11; 41) um ein Vielfaches kleiner ist als eine Fläche zur Abgabe von Strahlung (S) auf das Beschichtungsmittel (B).

5. Applikationsvorrichtung nach Anspruch 3 oder 4, **dadurch gekennzeichnet, dass** der strahlungsdurchlässige Abschnitt (11) einen von Beschichtungsmittel (B) zu durchströmenden Abschnitt (A) umgibt, um Strahlung (S) über seinen Innenumfang nach innen abzugeben, und/oder dass der strahlungsdurchlässige Abschnitt (11) ein im Wesentlichen rohrförmiger und/oder ringförmiger und/oder andersartig geschlossenwandiger Abschnitt ist, der vorgesehen ist, um Strahlung (S) über seinen Innenumfang nach innen abzugeben.

6. Applikationsvorrichtung nach einem der Ansprüche 3-5, **dadurch gekennzeichnet, dass** der strahlungsdurchlässige Abschnitt (11) einen strahlungsundurchlässigen äußeren Bereich (11A) und einen strahlungsdurchlässigen inneren Bereich (11A) aufweist, wobei vorzugsweise
a) ein Strahlungsleiter (12) an den strahlungsdurchlässigen Abschnitt (11) gekoppelt ist, um diesen mit Strahlung (S) zu versorgen; und/oder
b) der strahlungsdurchlässige Abschnitt (11) so ausgelegt ist, dass sich Strahlung (S) in dessen Längsrichtung (P1) und Umfangsrichtung (P2) ausbreiten kann; und/oder
c) der strahlungsdurchlässige innere Bereich (11B) eine Transmission eines Teils der Strahlung (S) nach innen ermöglicht; und/oder
d) der strahlungsundurchlässige äußere Bereich (11A) einen Teil der Strahlung (S) nach innen zu dem strahlungsdurchlässigen inneren Bereich (11B) reflektieren lässt.

7. Applikationsvorrichtung nach einem der Ansprüche 3-6, **dadurch gekennzeichnet, dass** der strahlungsdurchlässige Abschnitt
a) an oder in einem Farbrohr in einem Rotationszerstäuber oder in einer anderen Applikationseinheit vorgesehen ist; und/oder
b) an oder in einer Beschichtungsmittelleitung zum Zuführen des Beschichtungsmittels zu der Applikationseinheit vorgesehen ist.

8. Applikationsvorrichtung nach einem der vorhergehenden Ansprüche, **dadurch gekennzeichnet, dass** zumindest zwei Strahlungsleiter (20A-20E) vorgesehen sind, die unterschiedlich weit in den von Beschichtungsmittel zu durchströmenden Abschnitt (A) ragen.

9. Applikationsvorrichtung nach einem der vorhergehenden Ansprüche, **dadurch gekennzeichnet, dass**
a) der Mischer (41) strahlungsdurchlässig ist; und/oder
b) zumindest ein Strahlungsleiter (42) vorgesehen ist, der an den Mischer (41) gekoppelt ist, um ihn mit Strahlung (S) zu versorgen.

10. Applikationsvorrichtung nach einem der vorhergehenden Ansprüche, **dadurch gekennzeichnet, dass** der Mischer ein statischer Mischer ist.

11. Applikationsvorrichtung nach einem der vorhergehenden Ansprüche, **dadurch gekennzeichnet, dass**
a) eine Dosiereinrichtung zum Dosieren des Beschichtungsmittels vorgesehen ist; und/oder
b) die Applikationseinheit (35) einen Zerstäuber, vorzugsweise einen Rotationszerstäuber umfasst, mit
c) einem Glockenteller (30A); und/oder
d) einer Verteilerscheibe (30B); und/oder
e) einem Farbrohr (30C); und/oder
f) einer stirnseitigen Fläche (31), die vorzugsweise einen Lenkgasring (32) aufweist; und/oder
g) Außenaufladungsmittel zur Außenaufladung des Beschichtungsmittels (B); und/oder
ein Strahlungsabgabeabschnitt und/oder ein strahlungsdurchlässiger Abschnitt angeordnet ist
h) in der Dosiereinrichtung; und/oder
i) an dem Glockenteller (30A); und/oder
j) an der Verteilerscheibe (30B); und/oder
k) in oder an dem Farbrohr (30C); und/oder
l) an der stirnseitigen Fläche (31); und/oder
m) an den Außenaufladungsmittel; und/oder
eine Strahlungsabgabe auf das Beschichtungsmittel (B)
n) in der Dosiereinrichtung; und/oder
o) durch den Glockenteller (30A), vorzugsweise die Beschichtungsmittelüberströmfläche des Glockentellers (30A); und/oder
p) durch die Verteilerscheibe (30B); und/oder
q) durch das Farbrohr (30C); und/oder
r) in oder an der stirnseitigen Fläche (31); und/oder
s) durch die Außenaufladungsmittel
erfolgen kann.

12. Applikationsvorrichtung nach einem der Ansprüche 2-11, **dadurch gekennzeichnet, dass**
a) der Glockenteller (30A); und/oder
b) die Verteilerscheibe (30B); und/oder
c) das Farbrohr (30C); und/oder
d) die stirnseitige Fläche (31), vorzugsweise der Lenkgasring (32); und/oder
e) die Außenaufladungsmittel;
aus strahlungsdurchlässigem Material hergestellt sind.

13. Applikationsvorrichtung nach Anspruch 11 oder 12, **dadurch gekennzeichnet, dass** der Strahlungsabgabeabschnitt (30) eine Vielzahl von Strahlungsmitteln (30D) aufweist,
a) die an oder in der stirnseitigen Fläche (31) so vorgesehen sind, dass Strahlung (S) im Wesentlichen auf den Glockenteller (30A) gerichtet ist; und/oder
b) die an oder. in der stirnseitigen Fläche (31) so vorgesehen sind, dass Strahlung (S) im Wesentlichen direkt auf einen Beschichtungsmittelsprühstrahl gerichtet ist; und/oder
c) die an oder in der stirnseitigen Fläche (31) so vorgesehen sind, dass die Strahlung (S) im Wesentlichen auf ein bereits auf die zu beschichtende Oberfläche appliziertes Beschichtungsmittel (B) gerichtet ist; und/oder
d) die an der stirnseitigen Fläche (31) unbeweglich angeordnet sind oder relativ zu dem Rotationszerstäuber beweglich angeordnet sind.

14. Applikationsvorrichtung nach einem der Ansprüche 2-13, **dadurch gekennzeichnet, dass** das Farbrohr (30C) vorgesehen ist, um Strahlung (S) auf die Verteilerscheibe (30B) und/oder radial nach innen abzugeben.

15. Applikationsvorrichtung nach einem der vorhergehenden Ansprüche, **dadurch gekennzeichnet, dass** Mittel zum Kühlen von Inertgas vorgesehen sind, um zu gewährleisten, dass das Inertgas mit geringerer Temperatur als die zu beschichtende Oberfläche auf die zu beschichtende Oberfläche trifft.

16. Applikationsvorrichtung nach einem der vorhergehenden Ansprüche, **dadurch gekennzeichnet, dass**
a) die Applikationseinheit (35); und/oder
b) die Dosiereinrichtung;
an oder in einem beweglichen Roboterarm angeordnet sind, vorzugsweise am freien Ende des beweglichen Roboterarms.

17. Applikationsvorrichtung nach einem der vorhergehenden Ansprüche, **dadurch gekennzeichnet, dass**
a) der Strahlungsabgabeabschnitt eine Strahlungsquelle zur Erzeugung von Strahlung (S) ist; und/oder
b) der Strahlungsabgabeabschnitt vorgesehen ist, um mit Strahlung (S) versorgt zu werden; und/oder
c) der Strahlungsabgabeabschnitt vorgesehen ist, um mit Strahlung (S) versorgt zu werden, indem er über einen Strahlungsleiter an eine Strahlungsquelle gekoppelt ist; und/oder
d) der Strahlungsabgabeabschnitt vorgesehen ist, um mit Strahlung (S) versorgt zu werden, indem er von einer entfernten Position angestrahlt wird, wobei
e) die Strahlungsquelle so positioniert ist, dass sich deren Wärmeabgabe nicht negativ auf das Beschichtungsmittel auswirkt; und/oder
f) Isolatoren bereitgestellt sind, um die Strahlungsquelle thermisch von dem Beschichtungsmittel zu trennen; und/oder
g) Mittel zum Kühlen der Strahlungsquelle vorgesehen sind; und/oder
h) die Strahlungsquelle so positioniert ist, dass deren Wärmeabgabe auf das Beschichtungsmittel wirken kann, um dessen Viskosität zu erniedrigen oder dessen Härtungsreaktion zu beschleunigen; und/oder
i) Mittel zum Wärmen des Beschichtungsmittels vorgesehen sind, um das Beschichtungsmittel so zu temperieren, dass dessen Härtungsreaktion beeinflusst werden kann.

18. Applikationsvorrichtung nach einem der vorhergehenden Ansprüche, **dadurch gekennzeichnet, dass** eine Lackierkabine vorgesehen ist, die
a) im Umluftbetrieb mit Inertgas; oder
b) unter Vakuum;
betrieben werden kann, wobei vorzugsweise
c) Innenwände der Lackierkabine als Flächenstrahler ausgebildet sind, um das vorbestrahlte Beschichtungsmittel weiter zu bestrahlen; und/oder
d) in der Lackierkabine ferner ein beweglicher Roboter vorgesehen ist, der Strahlung abgibt, um das vorbestrahlte Beschichtungsmittel weiter zu bestrahlen.

19. Applikationsvorrichtung nach einem der vorhergehenden Ansprüche, **dadurch gekennzeichnet, dass**
a) von Beschichtungsmittel berührte und Strahlung ausgesetzte Oberflächen mit einer Anti-Haft- und/oder einer Easy-To-Clean-Beschichtung versehen sind; und/oder
b) Mittel vorgesehen sind, um von Beschichtungsmittel berührte und Strahlung ausgesetzte Oberflächen mit Spülmittel und/oder vernetzungsreaktionshemmenden Komponenten zu spülen.

20. Verfahren zum Applizieren eines durch Strahlung härtbaren Beschichtungsmittels (B) auf eine zu beschichtende Oberfläche, insbesondere mit einer Applikationsvorrichtung nach einem der vorhergehenden Ansprüche, wobei
a) eine Applikationseinheit (35) das Beschichtungsmittel (B) auf die zu beschichtende Oberfläche appliziert; und
b) zumindest ein Strahlungsabgabeabschnitt (10; 20, 20A-20E; 30, 30A-30D; 40) das Beschichtungsmittel (B) vor Auftreffen auf die zu beschichtende Oberfläche mit der Strahlung (S) in Kontakt bringt;
**dadurch gekennzeichnet, dass**
c) zumindest ein Strahlungsabgabeabschnitt (20, 20A-20E) in einen von Beschichtungsmittel (B) zu durchströmenden Abschnitt (A) ragt und das Beschichtungsmittel (B) bestrahlt; und/oder
d) ein strahlungsdurchlässiger Mischer (41) mit Strahlung (S) versorgt wird und Strahlung (S) auf das Beschichtungsmittel (B) abgibt.

21. Verfahren nach Anspruch 20, **dadurch gekennzeichnet, dass** das Beschichtungsmittel (B) einen rohrförmigen und/oder ringförmigen und/oder andersartig geschlossenwandigen strahlungsdurchlässigen Abschnitt (11) durchströmt und der strahlungsdurchlässige Abschnitt (11) über seine im Wesentlichen gesamte Innenumfangsfläche Strahlung (S) nach innen auf das Beschichtungsmittel (B) abgibt, und/oder dass die Strahlungsabgabe (S) auf das Beschichtungsmittel (B) erfolgt
a) in einer Applikationsvorrichtung; und/oder
b) in einer Dosiereinrichtung zum Dosieren des Beschichtungsmittels; und/oder
c) in der Applikationseinheit (35), vorzugsweise in und/oder durch ein Farbrohr (30C) eines Rotationszerstäubers; und/oder
d) an und/oder durch einen Glockenteller (30A) für einen Rotationszerstäuber, vorzugsweise an der Beschichtungsmittelüberströmfläche des Glockentellers (30A); und/oder
e) an und/oder durch eine Verteilerscheibe (30B) für einen Rotationszerstäuber; und/oder
f) an oder in einer stirnseitigen Fläche (31) der Applikationseinheit (35); und/oder
g) an und/oder durch Außenaufladungsmittel; und/oder
h) an oder in einer Beschichtungsmittelleitung zum Zuführen des Beschichtungsmittels (B) zu der Applikationseinheit (35).

22. Beschichtungsmittelapplizierkomponente in einer Applikationsvorrichtung nach einem der Ansprüche 1-20, umfassend
a) einen Glockenteller (30A); und/oder
b) eine Verteilerscheibe (30B); und/oder
c) ein Farbrohr (30C); und/oder
d) Außenaufladungsmittel zur Außenaufladung des Beschichtungsmittels (B); und/oder
e) ein Modul (40) zur Oberflächenvergrößerung und/oder zur Durchmischung eines Beschichtungsmittels (B); und/oder
f) eine Dosiereinrichtung;
**dadurch gekennzeichnet, dass**
die Beschichtungsmittelapplizierkomponente aus strahlungsdurchlässigem Material hergestellt ist oder zumindest strahlungsdurchlässiges Material aufweist, wobei im Fall eines Farbrohrs (30C) dieses einen von Beschichtungsmittel (B) zu durchströmenden Abschnitt (A) hat, in den ein Strahlungsleiter (20A-20E) ragt, um das Beschichtungsmittel zu bestrahlen, und/oder dieses einen Mischer (41) zur Oberflächenvergrößerung und/oder Durchmischung des Beschichtungsmittels (B) enthält, der in einem von Beschichtungsmittel (B) zu durchströmender Abschnitt (A) angeordnet ist, um Strahlung an das Beschichtungsmittel (B) abzugeben.

23. Applikationsvorrichtung und/oder Verfahren und/oder Beschichtungsmittelapplizierkomponente nach einem der vorhergehenden Ansprüche, **dadurch gekennzeichnet, dass**
a) der Strahlungsabgabeabschnitt (10; 20, 20A-20E; 30, 30A-30D; 40); und/oder
b) der zumindest eine strahlungsdurchlässige Abschnitt (11); und/oder
c) die Beschichtungsmittelapplizierkomponente; und/oder
d) der Glockenteller (30A); und/oder
e) die Verteilerscheibe (30B); und/oder
f) das Farbrohr (30C); und/oder
g) Abschnitte der stirnseitigen Fläche (31); und/oder
h) die Außenaufladungsmittel; und/oder
i) das Modul (40); und/oder
j) Abschnitte der Dosiereinrichtung;
strahlungsdurchlässig ist für
k) Aktinische Strahlung; und/oder
l) Ultraviolette Strahlung; und/oder
m) Korpuskularstrahlung; und/oder
n) Radioaktive Strahlung.

## Claims

1. Application device for applying a coating agent (B) which can be cured by radiation (S) onto a surface to be coated, with
a) an application unit (35) for emitting the coating agent (B); and
b) at least one radiation emission portion (10; 20; 20A-20E; 30, 30A-30D; 40) for emitting the radiation (S), which is provided such that the coating agent (B) comes into contact with the radiation (S) before hitting the surface to be coated;
**characterized in that**
c) the radiation emission portion (20) comprises at least one radiation conductor (20A-20E; 42) which protrudes into a portion (A) through which coating agent (B) will flow, in order to irradiate the coating agent (B); and/or
d) the radiation emission portion (40) comprises a mixer (41) for surface area enlargement and/or mixing of the coating agent (B), which is arranged in a portion (A) through which coating agent (B) will flow, in order to emit radiation to the coating agent.

2. Application device according to claim 1, **characterized in that** the radiation emission portion (10; 20, 20A-20E; 30, 30A-30D; 40) is provided
a) in the application device; and/or
b) in a metering device for metering the coating agent (B); and/or
c) in the application unit (35), preferably in a colour tube (30C) of a rotary atomizer or on the mixer (41) for surface area enlargement and/or mixing of the coating agent (B); and/or
d) on the application unit (35), preferably on or in an end face (31) of a rotary atomizer, in particular on a shaping gas ring (32) or on external charging means for externally charging the coating agent (B); and/or
e) on a bell cup (30A) for a rotary atomizer; and/or
f) on a distributor disk (30B) for a rotary atomizer; and/or
g) on or in a coating agent line for the supply of coating agent (B) to the application unit (35).

3. Application device according to claim 1 or 2, **characterized in that**
a) the radiation emission portion (10; 30, 30A-30D; 40) has at least one radiation-permeable portion (11; 30A-30C; 41); and/or
b) reflector means are provided to reflect the radiation (S) onto the coating agent (B) and/or back onto the coating agent (B).

4. Application device according to any of the preceding claims, **characterized in that** a radiation input surface (13; 43) for introducing radiation (S) into the radiation emission portion (10; 40) and/or the radiation-permeable portion (11; 41) is smaller by a multiple than a surface for the emission of radiation (S) onto the coating agent (B).

5. Application device according to claim 3 or 4, **characterized in that** the radiation-permeable portion (11) surrounds a portion (A) through which coating agent (B) will flow, in order to emit radiation (S) over its inner periphery towards the inside, and/or that the radiation-permeable portion (11) is a substantially tubular and/or annular and/or otherwise closed-wall portion which is provided to emit radiation (S) over its inner periphery towards the inside.

6. Application device according to any of claims 3-5, **characterized in that** the radiation-permeable portion (11) has a radiation-impermeable outer region (11A) and a radiation-permeable inner region (11A), wherein preferably
a) a radiation conductor (12) is coupled to the radiation-permeable portion (11) in order to supply this with radiation (S); and/or
b) the radiation-permeable portion (11) is configured such that radiation (S) can propagate in its longitudinal direction (P1) and peripheral direction (P2); and/or
c) the radiation-permeable inner region (11B) allows part of the radiation (S) to be transmitted towards the inside; and/or
d) the radiation-impermeable outer region (11A) allows part of the radiation (S) to be reflected towards the inside to the radiation-permeable inner region (11B).

7. Application device according to any of claims 3-6, **characterized in that** the radiation-permeable portion is provided
a) on or in a colour tube in a rotary atomizer or in another application unit; and/or
b) on or in a coating agent line for the supply of coating agent to the application unit.

8. Application device according to any of the preceding claims, **characterized in that** at least two radiation conductors (20A-20E) are provided which protrude to different extents into the portion (A) through which coating agent will flow.

9. Application device according to any of the preceding claims, **characterized in that**
a) the mixer (41) is radiation-permeable; and/or
b) at least one radiation conductor (42) is provided which is coupled to the mixer (41) to supply it with radiation (S).

10. Application device according to any of the preceding claims, **characterized in that** the mixer is a static mixer.

11. Application device according to any of the preceding claims, **characterized in that**
a) a metering device is provided for metering the coating agent; and/or
b) the application unit (35) comprises an atomizer, preferably a rotary atomizer, with
c) a bell cup (30A); and/or
d) a distributor disk (30B); and/or
e) a colour tube (30C); and/or
f) an end face (31) which preferably has a shaping gas ring (32); and/or
g) external charging means for externally charging the coating agent (B); and/or
a radiation emission portion and/or a radiation-permeable portion is arranged
h) in the metering device; and/or
i) on the bell cup (30A); and/or
j) on the distributor disk (30B); and/or
k) in or on the colour tube (30C); and/or ,
l) on the end face (31); and/or
m) on the external charging means; and/or
a radiation emission can take place onto the coating agent (B)
n) in the metering device; and/or
o) through the bell cup (30A), preferably the surface of bell cup (30A) over which coating agent flows; and/or
p) through the distributor disk (30B); and/or
q) through the colour tube (30C); and/or
r) in or on the end face (31); and/or
s) through the external charging means.

12. Application device according to any of claims 2-11, **characterized in that**
a) the bell cup (30A); and/or
b) the distributor disk (30B); and/or
c) the colour tube (30C); and/or
d) the end face (31), preferably the shaping gas ring (32); and/or
e) the external charging means
are made of radiation-permeable material.

13. Application device according to claim 11 or 12, **characterized in that** the radiation emission portion (30) comprises a plurality of radiation means (30D) which
a) are provided on or in the end face (31) such that radiation (S) is directed substantially onto the bell cup (30A); and/or
b) are provided on or in the end face (31) such that radiation (S) is directed substantially directly onto a spray jet of coating agent; and/or
c) are provided on or in the end face (31) such that the radiation (S) is directed substantially onto a coating agent (B) already applied to the surface to be coated; and/or
d) which are arranged immovably on the end face (31) or arranged movably relative to the rotary atomizer.

14. Application device according to any of claims 2-13, **characterized in that** the colour tube (30C) is provided to emit radiation (S) onto the distributor disk (30B) and/or radially towards the inside.

15. Application device according to any of the preceding claims, **characterized in that** means for cooling inert gas are provided in order to guarantee that the inert gas meets the surface to be coated with a lower temperature than the surface to be coated.

16. Application device according to any of the preceding claims, **characterized in that**
a) the application unit (35); and/or
b) the metering device
are arranged on or in a movable robot arm, preferably on the free end of the movable robot arm.

17. Application device according to any of the preceding claims, **characterized in that**
a) the radiation emission portion is a radiation source for generating radiation (S); and/or
b) the radiation emission portion is provided to be supplied with radiation (S); and/or
c) the radiation emission portion is provided to be supplied with radiation (S) by being coupled to a radiation source via a radiation conductor; and/or
d) the radiation emission portion is provided to be supplied with radiation (S) by being irradiated from a remote position, wherein
e) the radiation source is positioned such that its heat emission does not have a negative effect on the coating agent; and/or
f) insulators are provided to isolate the radiation source thermally from the coating agent; and/or
g) means are provided for cooling the radiation source; and/or
h) the radiation source is positioned such that its heat emission can act on the coating agent in order to lower its viscosity or accelerate its curing reaction; and/or
i) means are provided for warming the coating agent, for tempering the coating agent so that its curing reaction can be influenced.

18. Application device according to any of the preceding claims, **characterized in that** a paint booth is provided which can be operated
a) in circulating air mode with inert gas; or
b) under vacuum,
wherein preferably
c) inner walls of the paint booth are configured as radiators to irradiate the pre-radiated coating agent further; and/or
d) furthermore, a movable robot is provided in the paint booth which emits radiation to irradiate the pre-radiated coating agent further.

19. Application device according to any of the preceding claims, **characterized in that**
a) surfaces touched by the coating agent and exposed to radiation are provided with a non-stick or easy-to-clean coating; and/or
b) means are provided for flushing surfaces touched by coating agent and exposed to radiation with flushing agent and/or components which inhibit cross-linking effects.

20. Method for applying a coating agent (B) which can be cured by radiation onto a surface to be coated, in particular with an application device according to any of the preceding claims, wherein
a) an application unit (35) applies the coating agent (B) to the surface to be coated; and
b) at least one radiation emission portion (10; 20, 20A-20E; 30, 30A-30D; 40) brings the coating agent (B) into contact with the radiation (S) before it hits the surface to be coated;
**characterized in that**
c) at least one radiation emission portion (20, 20A-20E) protrudes into a portion (A) through which coating agent (B) will flow and irradiates the coating agent (B); and/or
d) a radiation-permeable mixer (41) is supplied with radiation (S) and emits radiation (S) onto the coating agent (B).

21. Method according to claim 20, **characterized in that** the coating agent (B) flows through a substantially tubular and/or annular and/or otherwise closed-wall radiation-permeable portion (11), and the radiation-permeable portion (11) emits radiation (S) over substantially its entire inner periphery towards the inside onto the coating agent (B), and/or that the radiation (S) is emitted onto the coating agent (B)
a) in an application device; and/or
b) in a metering device for metering the coating agent; and/or
c) in the application unit (35), preferably in and/or by a colour tube (30C) of a rotary atomizer; and/or
d) on and/or by a bell cup (30A) for a rotary atomizer, preferably on the surface of the bell cup (30A) over which coating agent flows; and/or
e) on and/or by a distributor disk (30B) for a rotary atomizer; and/or
f) on or in an end face (31) of the application unit (35); and/or
g) on and/or by external charging means; and/or
h) on or in a coating agent line for supplying the coating agent (B) to the application unit (35).

22. Coating agent application component in an application device according to any of claims 1-20, comprising
a) a bell cup (30A); and/or
b) a distributor disk (30B); and/or
c) a colour tube (30C); and/or
d) external charging means for externally charging the coating agent (B); and/or
e) a module (40) for surface area enlargement and/or mixing of a coating agent (B); and/or
f) a metering device;
**characterized in that**
the coating agent application component is made of radiation-permeable material or at least comprises radiation-permeable material, wherein in the case of a colour tube (30C), this has a portion (A) through which coating agent (B) will flow and into which a radiation conductor (20A-20E) protrudes in order to irradiate the coating agent, and/or this contains a mixer (41) for surface area enlargement and/or mixing of the coating agent (B), which is arranged in a portion (A) through which coating agent (B) will flow, in order to emit radiation to the coating agent (B).

23. Application device and/or method and/or coating agent application component according to any of the preceding claims, **characterized in that**
a) the radiation emission portion (10; 20, 20A-20E; 30, 30A- 30D; 40); and/or
b) the at least one radiation-permeable portion (11); and/or
c) the coating agent application component; and/or
d) the bell cup (30A); and/or
e) the distributor disk (30B); and/or
f) the colour tube (30C); and/or
g) portions of the end face (31); and/or
h) the external charging means; and/or
i) the module (40); and/or
j) portions of the metering device;
is/are radiation-permeable for
k) actinic radiation; and/or
l) ultraviolet radiation; and/or
m) corpuscular radiation; and/or
n) radioactive radiation.

## Revendications

1. Dispositif d'application pour l'application d'un produit de revêtement (B) durcissable par rayonnement (S) sur une surface à revêtir, avec
a) une unité d'application (35) pour la distribution du produit de revêtement (B) ; et
b) au moins une portion d'émission de rayonnement (10 ; 20 ; 20A-20E ; 30, 30A-30D ; 40) pour l'émission du rayonnement (S), qui est conçue de façon à ce que le produit de revêtement (B) entre en contact avec le rayonnement (S) avant d'arriver sur la surface à revêtir ;
**caractérisé en ce que**
c) la portion d'émission de rayonnement (20) comprend au moins un conducteur de rayonnement (20A-20E ; 42), qui dépasse dans une portion (A) traversée par le produit de revêtement (B), pour irradier le produit de revêtement (B) ; et/ou
d) la portion d'émission de rayonnement (40) comprend un mélangeur (41) pour l'agrandissement de la surface et/ou le mélange du produit de revêtement (B), qui est disposé dans une portion (A) traversée par le produit de revêtement (B), afin d'émettre le rayonnement sur le produit de revêtement.

2. Dispositif d'application selon la revendication 1, **caractérisé en ce que** la portion d'émission de rayonnement (10 ; 20, 20A-20E; 30, 30A-30D ; 40) est prévue
a) dans le dispositif d'application ; et/ou
b) dans un dispositif de dosage pour le dosage du produit de revêtement (B) ; et/ou
c) dans l'unité d'application (35), de préférence dans un tube de couleur (30C) d'un pulvérisateur rotatif ou sur le mélangeur (41) pour l'agrandissement de la surface et/ou le mélange du produit de revêtement (b); et/ ou
d) sur l'unité d'application (35), de préférence sur ou dans une surface frontale (31) d'un pulvérisateur rotatif, plus particulièrement sur une bague de gaz de renvoi (32) ou sur des moyens de charge externe pour la charge externe du produit de revêtement (B) ; et/ ou
e) sur un plateau en cloche (30A) pour un pulvérisateur rotatif ; et/ou
f) sur un disque de répartition (30B) pour un pulvérisateur rotatif ; et/ ou
g) sur ou dans une conduite de produit de revêtement pour l'introduction du produit de revêtement (B) dans l'unité d'application (35).

3. Dispositif d'application selon la revendication 1 ou 2, **caractérisé en ce que**
a) la portion d'émission de rayonnement (10 ; 30, 30A-30D ; 40) comprend au moins une portion transparente au rayonnement (11 ; 30A-30C ; 41) ; et/ou
b) des moyens de réflexion sont prévus pour réfléchir le rayonnement (S) sur le produit de revêtement (B) et/ou pour le réfléchir en retour sur le produit de revêtement (B).

4. Dispositif d'application selon l'une des revendications précédentes, **caractérisé en ce qu'**une surface d'injection de rayonnement (13 ; 43) pour l'introduction du rayonnement (S) dans la portion d'émission de rayonnement (10 ; 40) et/ou dans portion perméable au rayonnement (11 ; 41) est plusieures fois inférieure à une surface pour l'émission du rayonnement (S) sur le produit de revêtement (B).

5. Dispositif d'application selon la revendication 3 ou 4, **caractérisé en ce que** la portion perméable au rayonnement (11) entoure une portion (A) traversée par le produit de revêtement (B) afin d'émettre un rayonnement (S) vers l'intérieur sur sa circonférence interne et/ou **en ce que** la portion perméable au rayonnement (11) est une portion à parois fermées globalement tubulaire et/ou annulaire et/ou présentant une autre forme, qui est conçue pour émettre un rayonnement (S) vers l'intérieur sur sa circonférence interne.

6. Dispositif d'application selon l'une des revendications 3 à 5, **caractérisé en ce que** la portion perméable au rayonnement (11) comprend une zone externe imperméable au rayonnement (11A) et une zone interne perméable au rayonnement (11A), de préférence
a) un conducteur de rayonnement (12) étant couplé à la portion perméable au rayonnement (11), pour alimenter celle-ci en rayonnement (S) ; et/ ou
b) la portion perméable au rayonnement (11) est conçue de façon à ce que le rayonnement (S) puisse se propager dans sa direction longitudinale (P1) et sa direction circonférentielle (P2) ; et/ ou
c) la zone interne perméable au rayonnement (11B) permet une transmission d'une partie du rayonnement (S) vers l'intérieur ; et/ou
d) la zone externe imperméable au rayonnement (11A) permet de réfléchir une partie du rayonnement (S) vers l'intérieur vers la zone interne perméable au rayonnement (11B).

7. Dispositif d'application selon l'une des revendications 3 à 6, **caractérisé en ce que** la portion perméable au rayonnement
a) est prévue sur ou dans un tube de couleur dans un pulvérisateur rotatif ou dans une unité d'application ; et/ou
b) est prévue sur ou dans une conduite de produit de revêtement pour l'introduction du produit de revêtement dans l'unité d'application.

8. Dispositif d'application selon l'une des revendications précédentes, **caractérisé en ce qu'**au moins deux conducteurs de rayonnement (20A-20E) sont prévus, qui dépassent d'une longueur différente dans la portion (A) traversée par le produit de revêtement.

9. Dispositif d'application selon l'une des revendications précédentes, **caractérisé en ce que**
a) le mélangeur (41) est perméable au rayonnement ; et/ou
b) au moins un conducteur de rayonnement (42) est prévu, qui est couplé au mélangeur (41), pour alimenter celui-ci en rayonnement (S).

10. Dispositif d'application selon l'une des revendications précédentes, **caractérisé en ce que** le mélangeur est un mélangeur statique.

11. Dispositif d'application selon l'une des revendications précédentes, **caractérisé en ce que**
a) un dispositif de dosage est prévu pour le dosage du produit de revêtement ; et/ou
b) l'unité d'application (35) comprend un pulvérisateur, de préférence un pulvérisateur rotatif, avec
c) un plateau en cloche (30A) ; et/ou
d) un disque de répartition (30B) ; et/ou
e) un tube de couleur (30C) ; et/ou
f) une surface frontale (31) qui comprend de préférence une bague de gaz de renvoi (32) ; et/ou
g) des moyens de charge externe pour la charge externe du produit de revêtement (B) ; et/ou
une portion d'émission de rayonnement et/ou une portion perméable au rayonnement est disposée
h) dans le dispositif de dosage ; et/ou
i) sur le plateau en cloche (30A) ; et/ou
j) sur le disque de répartition (30B) ; et/ou
k) dans ou sur le tube de couleur (30C) ; et/ ou
l) sur la surface frontale (31) ; et/ou
m) sur les moyens de charge externe ; et/ ou
une émission de rayonnement sur le produit de revêtement (B) peut avoir lieu
n) dans le dispositif de dosage ; et/ou
o) à travers le plateau en cloche (30A), de préférence la surface d'écoulement du produit de revêtement du plateau en cloche (30A) ; et/ou
p) à travers le disque de répartition (30B) ; et/ou
q) à travers le tube de couleur (30C) ; et/ ou
r) dans ou sur la surface frontale (31) ; et/ou
s) à travers les moyens de charge externe.

12. Dispositif d'application selon l'une des revendications 2 à 11, **caractérisé en ce que**
a) le plateau en cloche (30A) ; et/ ou
b) le disque de répartition (30B) ; et/ou
c) le tube de couleur (30C) ; et/ou
d) la surface frontale (31), de préférence la bague de gaz de renvoi (32) ; et/ou
e) les moyens de charge externe ;
sont constitués d'un matériau perméable au rayonnement.

13. Dispositif d'application selon la revendication 11 ou 12, **caractérisé en ce que** la portion d'émission de rayonnement (30) comprend une pluralité de moyens de rayonnement (30D),
a) qui sont prévus sur ou dans la surface frontale (31) de façon à ce que le rayonnement (S) soit orienté globalement vers le plateau en cloche (30A) ; et/ou
b) qui sont prévus sur ou dans la surface frontale (31) de façon à ce que le rayonnement (S) soit orienté globalement directement vers un jet de pulvérisation de produit de revêtement ; et/ou
c) qui sont prévus sur ou dans la surface frontale (31) de façon à ce que le rayonnement (S) soit orienté globalement vers un produit de revêtement (B) déjà appliqué sur la surface à revêtir ; et/ou
d) qui sont disposés de manière immobile ou mobile par rapport au pulvérisateur rotatif sur la surface frontale (31).

14. Dispositif d'application selon l'une des revendications 2 à 13, **caractérisé en ce que** le tube de couleur (30C) est prévu pour émettre le rayonnement (S) sur le disque de répartition (30B) et/ou radialement vers l'intérieur.

15. Dispositif d'application selon l'une des revendications précédentes, **caractérisé en ce que** des moyens de pour le refroidissement de gaz inerte sont prévus, pour garantir que le gaz inerte arrive sur la surface à revêtir avec une température plus faible que la surface à revêtir.

16. Dispositif d'application selon l'une des revendications précédentes, **caractérisé en ce que**
a) l'unité d'application (35) ; et/ou
b) le dispositif de dosage ;
sont disposés sur ou dans un bras robotique mobile, de préférence au niveau de l'extrémité libre du bras robotique mobile.

17. Dispositif d'application selon l'une des revendications précédentes, **caractérisé en ce que**
a) la portion d'émission de rayonnement est une source de rayonnement pour la génération du rayonnement (S) ; et/ou
b) la portion d'émission de rayonnement est prévue pour être alimentée en rayonnement (S) ; et/ou
c) la portion d'émission de rayonnement est prévue pour être alimentée en rayonnement (S), du fait qu'elle est couplée à une source de rayonnement par l'intermédiaire d'un conducteur de rayonnement ; et/ou
d) la portion d'émission de rayonnement est prévue pour être alimentée en rayonnement (S), du fait qu'elle est irradiée d'une position à distance,
e) la source de rayonnement étant positionnée de façon à ce que son dégagement de chaleur n'ait pas d'effet négatif sur le produit de revétement ; et/ou
f) des isolateurs étant mis à disposition pour séparer thermiquement la source de rayonnement du produit de revêtement ; et/ ou
g) des moyens de refroidissement de la source de rayonnement étant prévus ; et/ou
h) la source de rayonnement étant positionnée de façon à ce que son dégagement de chaleur puisse agir sur le produit de revêtement afin de diminuer sa viscosité ou d'accélérer sa réaction de durcissement ; et/ou
i) des moyens de chauffage du produit de revêtement étant prévus pour tempérer le produit de revêtement, de façon à ce que sa réaction de durcissement puisse être influencée.

18. Dispositif d'application selon l'une des revendications précédentes, **caractérisé en ce qu'**une cabine de peinture est prévue, qui peut fonctionner
a) avec une circulation de gaz inerte ; ou
b) sous vide ;
de préférence
c) les parois internes de la cabine de peinture étant conçues comme des émetteurs surfaciques pour continuer d'irradier le produit de revêtement pré-irradié ; et/ou
d) dans la cabine de peinture, un robot mobile étant en outre prévu, qui émet un rayonnement pour continuer d'irradier le produit de revêtement pré-irradié.

19. Dispositif d'application selon l'une des revendications précédentes, **caractérisé en ce que**
a) les surfaces en contact avec le produit de revêtement et exposées au rayonnement sont munies d'un revêtement anti-adhérent et/ou d'un revêtement « easy-to-clean » et/ou
b) des moyens sont prévus, pour rincer les surfaces en contact avec le produit de revêtement et exposées au rayonnement avec un produit de rinçage et/ou des composants empêchant la réticulation.

20. Procédé pour l'application d'un produit de revêtement (B) durcissable par rayonnement sur une surface à revêtir, plus particulièrement avec un dispositif d'application selon l'une des revendications précédentes,
a) une unité d'application (35) appliquant le produit de revêtement (B) sur la surface à revêtir ; et
b) au moins une portion d'émission de rayonnement (10 ; 20, 20A-20E ; 30, 30A-30D ; 40) mettant en contact le produit de revêtement (B) avec le rayonnement (S) avant qu'il n'arrive sur la surface à revêtir ;
**caractérisé en ce que**
c) au moins une portion d'émission de rayonnement (20, 20A-20E) dépasse dans une portion (A) traversée par le produit de revêtement (B) et irradie le produit de revêtement (B) ; et/ou
d) un mélangeur perméable au rayonnement (41) est alimenté avec un rayonnement (S) et émet un rayonnement (S) sur le produit de revêtement (B).

21. Procédé selon la revendication 20, **caractérisé en ce que** le produit de revêtement (B) traverse une portion perméable au rayonnement (11), à parois fermées, tubulaire et/ou annulaire et/ou présentant une autre forme et la portion perméable au rayonnement (11) émet, par l'intermédiaire de globalement toute sa surface circonférentielle interne, un rayonnement (S) vers l'intérieur sur le produit de revêtement (B), et/ou **en ce que** l'émission de rayonnement (S) a lieu sur le produit de revêtement (B)
a) dans un dispositif d'application ; et/ou
b) dans un dispositif de dosage pour le dosage du produit de revêtement ; et/ou
c) dans l'unité d'application (35), de préférence dans et/ou à travers un tube de couleur (30C) d'un pulvérisateur rotatif ; et/ ou
d) sur et/ou à travers un plateau en cloche (30A) pour un pulvérisateur rotatif, de préférence sur la surface d'écoulement de produit de revêtement du plateau en cloche (30A) ; et/ou
e) sur et/ou à travers un disque de répartition (30B) pour un pulvérisateur rotatif ; et/ou
f) sur ou dans une surface frontale (31) de l'unité d'application (35) ; et/ou
g) sur et/ou à travers des moyens de charge externe ; et/ou
h) sur ou dans une conduite de produit de revêtement pour l'introduction du produit de revêtement (B) dans l'unité d'application (35).

22. Composant d'application de produit de revêtement dans un dispositif d'application selon l'une des revendications 1 à 20, comprenant
a) un plateau en cloche (30A) ; et/ ou
b) un disque de répartition (30B) ; et/ou
c) un tube de couleur (30C) ; et/ou
d) des moyens de charge externe pour la charge externe du produit de revêtement (B) ; et/ou
e) un module (40) pour l'agrandissement de la surface et/ou pour le mélange d'un produit de revêtement (B) ; et/ou
f) un dispositif de dosage ;
**caractérisé en ce que**
le composant d'application de produit de revêtement est constitué d'un matériau perméable au rayonnement ou comprend au moins un matériau perméable au rayonnement, dans le cas d'un tube de couleur (30C), celui-ci comprenant une portion (A) traversée par le produit de revêtement (B), dans laquelle dépasse un conducteur de rayonnement (20A-20E), pour irradier le produit de revêtement, et/ou celui-ci comprend un mélangeur (41) pour l'agrandissement de la surface et/ou le mélange du produit de revêtement (B), qui est disposé dans une portion (A) traversée par le produit de revêtement (B), pour émettre un rayonnement vers le produit de revêtement (B).

23. Dispositif d'application et/ou procédé et/ou composant d'application de produit de revêtement selon l'une des revendications précédentes, **caractérisé en ce que**
a) la portion d'émission de rayonnement (10 ; 20, 20A-20E ; 30, 30A-30D ; 40) ; et/ou
b) l'au moins une portion perméable au rayonnement (11) ; et/ou
c) le composant d'application de produit de revêtement ; et/ou
d) le plateau en cloche (30A) ; et/ou
e) le disque de répartition (30B) ; et/ou
f) le tube de couleur (30C) ; et/ou
g) des portions de la surface frontale (31) ; et/ou
h) les moyens de charge externe ; et/ou
i) le module (40) ; et/ou
j) des portions du dispositif de dosage ;
est perméable au rayonnement pour
k) un rayonnement actinique ; et/ou
l) un rayonnement ultraviolet ; et/ ou
m) un rayonnement corpusculaire ; et/ou
n) un rayonnement radioactif.
